# EUROPÄISCHE PATENTSCHRIFT

(11) **EP 2 758 708 B1**
(45) Veröffentlichungstag und Bekanntmachung des Hinweises auf die Patenterteilung: **28.03.2018**
(21) Anmeldenummer: 11758225.4
(22) Anmeldetag: 21.09.2011
(51) Int. Cl.: F21V 7/00

(54) **REFLEKTIVER STRAHLFORMER ZUM ERZEUGEN EINER GEWÜNSCHTEN ABSTRAHLCHARAKTERISTIK AUS EINER ABSTRAHLCHARAKTERISTIK EINER FLÄCHENLICHTQUELLE**
REFLECTIVE BEAM SHAPER FOR PRODUCING A DESIRED EMISSION CHARACTERISTIC FROM AN EMISSION CHARACTERISTIC OF A SURFACE LIGHT SOURCE
DISPOSITIF RÉFLECTEUR DE MISE EN FORME DE FAISCEAU DESTINÉ À GÉNÉRER UNE CARACTÉRISTIQUE DE RAYONNEMENT SOUHAITÉE À PARTIR D'UNE CARACTÉRISTIQUE DE RAYONNEMENT D'UNE SOURCE DE LUMIÈRE SURFACIQUE

(43) Veröffentlichungstag der Anmeldung: 30.07.2014
(73) Patentinhaber: Fraunhofer Gesellschaft zur Förderung der angewandten Forschung e.V., 80686 München (DE)
(72) Erfinder: WÄCHTER, Christoph, 07743 Jena (DE); DANZ, Norbert, 07743 Jena (DE); MICHAELIS, Dirk, 07747 Jena (DE); FLÄMMICH, Michael, 07745 Jena (DE)
(74) Vertreter: Schenk, Markus
(86) Internationale Anmeldenummer: PCT/EP2011/066467
(87) Internationale Veröffentlichungsnummer: WO 2013/041137

(56) Entgegenhaltungen:
- EP-A2- 1 936 261
- WO-A2-2008/122907
- DE-U1-202009 014 873

## Beschreibung

Ausführungsbeispiele der vorliegenden Erfindung beziehen sich auf einen reflektiven Strahlformer zum Erzeugen einer gewünschten Abstrahlcharakteristik aus einer Abstrahlcharakteristik einer Flächenlichtquelle. Weitere Ausführungsbeispiele der vorliegenden Erfindung beziehen sich auf einen reflektiven Strahlformer zur Einstellung beliebig gerichteter Abstrahlprofile von Flächenlichtquellen.

Zur Gestaltung von speziellen Lichtverteilungen werden im Stand der Technik verschiedene Beleuchtungseinrichtungen eingesetzt.

Bekannte pyramidenartige refraktive Strukturen liefern beispielsweise Winkelverteilungen in ein bzw. zwei Richtungen, die auf etwa + 30° eingeschränkt werden können. Dazu können beispielsweise 1D-Prismen, 2D-Prismen oder gekreuzte 1D-Prismen, wie es beispielsweise in der WO 2006/073916 A1 beschrieben ist, verwendet werden. Mit bekannten eindimensionalen refraktiven Prismen-Arrays lassen sich beispielsweise Ablenkungen von etwa 20° erreichen.

Die US 2011/0018009 A1 beschreibt beispielsweise eine selektive Verspiegelung von Teilflächen in prismatischen 1D-Arrays, die größere Ablenkwinkel ermöglicht und Gestaltungsmöglichkeiten für eine Strahlformung in einer Richtung ermöglicht.

In der US 7,706,073 B2 wird beispielsweise beschrieben, wie sich durch die Verwendung von Arrays von Mikrolinsen und Blenden mit gleichen Mittenpositionen eine sehr deutliche Einschränkung der Lichtverteilung ("Kollimation") erreichen lässt.

In der DE 10 2009 016 234 A1 wird beispielsweise beschrieben, wie durch geeignete Blendenformen und deren Anordnung relativ zu Mikrolinsen bzw. refraktiven Freiformelementen weitgehend beliebige Abstrahlcharakteristiken eingestellt werden können.

Ein generelles Problem der im Vorhergehenden beschriebenen bekannten Konzepte zur Erzeugung einer gewünschten Abstrahlcharakteristik ist jedoch, dass die Abstrahlcharakteristik nur begrenzt eingestellt werden kann und eine präzise Ausrichtung von mehreren zur Formung der Abstrahlcharakteristik notwendigen verschiedenen Funktionsebenen, wie beispielsweise Blenden und Linsen bzw. Freiformelemente, schwierig ist.

Die WO 2008/122907 A2 beschreibt eine Lichtemissionsvorrichtung mit einem Schichtstapel beinhaltend eine zwischen zwei Elektrodenschichten angeordnete organische Lichtemissionsschicht, wobei auf dem Schichtstapel eine Abschirmungsstruktur angeordnet ist, welche eine Mehrzahl von Lamellenelementen aufweist, die sich blatt-förmig von dem Schichtstapel in einer solchen Art und Weise wegerstrecken, dass die Lamellenelemente das künstlich erzeugte Licht der organischen Lichtemissionsschicht aus der Lichtemissionsvorrichtung führen. Die Lamellenelemente sind an dem Schichtstapel über eine nicht näher beschriebene Befestigungseinrichtung befestigt.

Die Aufgabe der vorliegenden Erfindung besteht daher darin, einen reflektiven Strahlformer zu schaffen, der eine flexiblere Einstellbarkeit einer Abstrahlcharakteristik ermöglicht und gleichzeitig durch eine vereinfachte oder sogar zuverlässigere Bauweise ausgezeichnet ist.

Diese Aufgabe wird durch einen reflektiven Strahlformer nach Anspruch 1 gelöst.

Ausführungsbeispiele der vorliegenden Erfindung schaffen einen reflektiven Strahlformer zum Erzeugen einer gewünschten Abstrahlcharakteristik aus einer Abstrahlcharakteristik einer Flächenlichtquelle mit einer strahlformenden flächigen Struktur mit einer Mehrzahl von lichtdurchlässigen Strahlformungsöffnungen. Hierbei erstrecken sich die lichtdurchlässigen Strahlformungsöffnungen von einer der Flächenlichtquelle zuzuwendenden ersten Seite zu einer der ersten Seite gegenüberliegenden zweiten Seite durch die strahlformende flächige Struktur. Ferner weisen die lichtdurchlässigen Strahlformungsöffnungen reflektierende Seitenwände auf. Eine laterale Ausdehnung der lichtdurchlässigen Strahlformungsöffnungen auf der ersten Seite der strahlformenden flächigen Struktur ist kleiner als eine laterale Ausdehnung der lichtdurchlässigen Strahlformungsöffnungen auf der zweiten Seite der strahlformenden flächigen Struktur, so dass die Abstrahlcharakteristik der Flächenlichtquelle bei Durchtritt durch die strahlformende flächige Struktur auf die gewünschte Abstrahlcharakteristik geändert wird.

Der Kerngedanke der vorliegenden Erfindung ist, dass die oben genannte flexiblere Einstellbarkeit der Abstrahlcharakteristik bei einer gleichzeitig vereinfachten oder sogar zuverlässigeren Bauweise des reflektiven Strahlformers erreicht werden kann, wenn lichtdurchlässige Strahlformungsöffnungen mit reflektierenden Seitenwänden bereitgestellt werden und eine laterale Ausdehnung der lichtdurchlässigen Strahlformungsöffnungen auf der ersten Seite der strahlformenden flächigen Struktur kleiner ist als eine laterale Ausdehnung der lichtdurchlässigen Strahlformungsöffnungen auf der zweiten Seite der strahlformenden flächigen Struktur. Dadurch kann die Abstrahlcharakteristik der Flächenlichtquelle bei Durchtritt durch die strahlformende flächige Struktur auf die gewünschte Abstrahlcharakteristik geändert werden. Somit kann einerseits die flexiblere Einstellbarkeit der Abstrahlcharakteristik erreicht werden, und andererseits kann gleichzeitig ein hoher Aufwand für die präzise Ausrichtung von verschiedenen Funktionsebenen des Strahlformers vermieden werden. Hierbei kann von lichtdurchlässigen Strahlformungsöffnungen mit reflektierenden Seitenwänden Gebrauch gemacht und gleichzeitig ein ausgewähltes Verhältnis zwischen einer lateralen Ausdehnung der lichtdurchlässigen Strahlformungsöffnungen auf der ersten Seite der strahlformenden flächigen Struktur und einer lateralen Ausdehnung der lichtdurchlässigen Strahlformungsöffnungen auf der zweiten Seite der strahlformenden flächigen Struktur verwendet werden.
Bei weiteren Ausführungsbeispielen der vorliegenden Erfindung sind die lichtdurchlässigen Strahlformungsöffnungen der strahlformenden flächigen Struktur unter einem vorbestimmten Neigungswinkel gegen eine Normale der strahlformenden flächigen Struktur geneigt. Durch die Neigung der lichtdurchlässigen Strahlformungsöffnungen in der strahlformenden flächigen Struktur kann die mit dem reflektiven Strahlformer erzeugte Abstrahlcharakteristik eingestellt werden, so dass beispielsweise ein vorbestimmter Abstrahlwinkel oder eine vorbestimmte Ablenkung eines Schwerpunkts einer Winkelverteilung erhalten werden kann. Erfindungsgemäß ist die strahlformende flächige Struktur auf der ersten Seite derselben reflektierend. Somit können Lichtstrahlen, die von der Flächenlichtquelle in Richtung der strahlformenden flächigen Struktur abgestrahlt werden, an der ersten Seite der strahlformenden flächigen Struktur wieder zurück zu der Flächenlichtquelle reflektiert werden. Die zu der Flächenlichtquelle reflektierten Lichtstrahlen können wiederum an der Flächenlichtquelle in Richtung der strahlformenden flächigen Struktur reflektiert werden. Dadurch können mehrfache Reflexionen (Mehrfachreflexionen) der von der Flächenlichtquelle abgestrahlten Lichtstrahlen zwischen der strahlformenden flächigen Struktur und der Flächenlichtquelle erzeugt werden, so dass eine effiziente Ausnutzung der Lichtmenge bzw. ein effizientes "Licht-Recycling" erhalten werden kann.
Bei weiteren Ausführungsbeispielen der vorliegenden Erfindung ändert sich zwischen benachbarten lichtdurchlässigen Strahlformungsöffnungen das Verhältnis zwischen der lateralen Ausdehnung der lichtdurchlässigen Strahlformungsöffnungen auf der ersten Seite und der lateralen Ausdehnung der lichtdurchlässigen Strahlformungsöffnungen auf der zweiten Seite oder der Neigungswinkel der lichtdurchlässigen Strahlformungsöffnungen lateral. Durch die laterale Änderung des Verhältnisses zwischen der lateralen Ausdehnung der lichtdurchlässigen Strahlformungsöffnungen auf der ersten Seite und der lateralen Ausdehnung der lichtdurchlässigen Strahlformungsöffnungen auf der zweiten Seite oder des Neigungswinkels kann eine ortsabhängige Abstrahlcharakteristik bzw. Winkelverteilung realisiert werden.

Weitere Ausführungsbeispiele der vorliegenden Erfindung schaffen ein System mit einem reflektiven Strahlformer, das ferner einen weiteren erfindungsgemäßen reflektiven Strahlformer aufweist, wobei die Flächenlichtquelle eine beidseitig abstrahlende Flächenlichtquelle ist, bspw. eine OLED (organic light emitting diode, organische Leuchtdiode), die zwischen dem reflektiven Strahlformer und dem weiteren reflektiven Strahlformer angeordnet ist. Durch die Anordnung der beidseitig abstrahlenden Flächenlichtquelle zwischen dem reflektiven Strahlformer und dem weiteren reflektiven Strahlformer kann die Abstrahlcharakteristik der beidseitig abstrahlenden Flächenlichtquelle bei Durchtritt durch die strahlformende flächige Struktur des reflektiven Strahlformers und die strahlformende flächige Struktur des weiteren reflektiven Strahlformers eingestellt werden. Somit kann bei einer beidseitig abstrahlenden Flächenlichtquelle die gewünschte Abstrahlcharakteristik in einem ersten Halbraum, der an eine erste Seite der Flächenlichtquelle angrenzt und in einem zweiten Halbraum, der an eine der ersten Seite gegenüberliegende zweite Seite der Flächenlichtquelle angrenzt, erzeugt werden.

Ausführungsbeispiele der vorliegenden Erfindung werden nachfolgend Bezug nehmend auf die beiliegenden Figuren, in denen gleiche oder gleichwirkende Elemente mit gleichen Bezugszeichen bezeichnet sind, näher erläutert. Es zeigen:
- Fig. 1: eine Seitenansicht eines reflektiven Strahlformers gemäß einem Ausführungsbeispiel der vorliegenden Erfindung;
- Fig. 2a: eine Seitenansicht eines reflektiven Strahlformers gemäß einem weiteren Ausführungsbeispiel der vorliegenden Erfindung;
- Fig. 2b: eine perspektivische Ansicht des Ausführungsbeispiels des reflektiven Strahlformers gemäß Fig. 2a;
- Fig. 3a-3f: Draufsichten von lichtdurchlässigen Strahlformungsöffnungen mit zueinander kongruenten Querschnitten gemäß Ausführungsbeispielen der vorliegenden Erfindung;
- Fig. 4a-4d: Seitenansichten von lichtdurchlässigen Strahlformungsöffnungen mit einer sich ändernden lateralen Ausdehnung gemäß Ausführungsbeispielen der vorliegenden Erfindung;
- Fig. 4e-4h: Seitenansichten von lichtdurchlässigen Strahlformungsöffnungen mit einer sich ändernden lateralen Ausdehnung gemäß weiteren Ausführungsbeispielen der vorliegenden Erfindung;
- Fig. 5a: eine Draufsicht eines Ausführungsbeispiels von lichtdurchlässigen Strahlformungsöffnungen in einem hexagonalen Gitter;
- Fig. 5b: eine Draufsicht eines Ausführungsbeispiels von lichtdurchlässigen Strahlformungsöffnungen in einem quadratischen Gitter;
- Fig. 5c: eine Draufsicht eines Ausführungsbeispiels von lichtdurchlässigen Strahlformungsöffnungen in einem rhombischen Gitter;
- Fig. 6: eine Seitenansicht eines reflektiven Strahlformers gemäß einem weiteren Ausführungsbeispiel der vorliegenden Erfindung;
- Fig. 7a,b: Seitenansichten von reflektiven Strahlformern gemäß weiteren Ausführungsbeispielen der vorliegenden Erfindung;
- Fig. 8a,b: Seitenansichten von reflektiven Strahlformern gemäß weiteren Ausführungsbeispielen der vorliegenden Erfindung;
- Fig. 9: eine Seitenansicht eines Systems mit zwei erfindungsgemäßen reflektiven Strahlformern zum Einstellen einer Abstrahlcharakteristik einer beidseitig abstrahlenden OLED; und
- Fig. 10a,b: schematische Darstellungen zur Veranschaulichung einer Abstrahlcharakteristik eines erfindungsgemäßen reflektiven Strahlformers.

Bevor im Folgenden die vorliegende Erfindung anhand der Figuren näher erläutert wird, wird darauf hingewiesen, dass in den nachfolgend dargestellten Ausführungsbeispielen gleiche Elemente oder funktionell gleiche Elemente in den Figuren mit den gleichen Bezugszeichen versehen sind. Eine Beschreibung von Elementen mit gleichen Bezugszeichen ist daher gegenseitig austauschbar und/oder in den verschiedenen Ausführungsbeispielen aufeinander anwendbar.

Fig. 1 zeigt eine Seitenansicht eines reflektiven Strahlformers 100 gemäß einem Ausführungsbeispiel der vorliegenden Erfindung. Wie in Fig. 1 gezeigt, weist der reflektive Strahlformer 100 eine strahlformende flächige Struktur 110 mit einer Mehrzahl von lichtdurchlässigen Strahlformungsöffnungen 115 auf. Hierbei erstrecken sich die lichtdurchlässigen Strahlformungsöffnungen 115 von einer der Flächenlichtquelle 105 zuzuwendenden ersten Seite 112 zu einer der ersten Seite 112 gegenüberliegenden zweiten Seite 114 durch die strahlformende flächige Struktur 110. Ferner weisen die lichtdurchlässigen Strahlformungsöffnungen 115 reflektierende Seitenwände 117 auf. Bei dem in Fig. 1 gezeigten Ausführungsbeispiel ist eine laterale Ausdehnung L1 der lichtdurchlässigen Strahlformungsöffnungen 115 auf der ersten Seite 112 der strahlformenden flächigen Struktur 110 kleiner als eine laterale Ausdehnung L2 der lichtdurchlässigen Strahlformungsöffnungen 115 auf der zweiten Seite 114 der strahlformenden flächigen Struktur 110. Dadurch wird es ermöglicht, dass die Abstrahlcharakteristik der Flächenlichtquelle 105 bei Durchtritt durch die strahlformende flächige Struktur 110 auf die gewünschte Abstrahlcharakteristik geändert werden kann.

In Fig. 1 ist ein Koordinatensystem 104 mit einer ersten, einer zweiten und einer dritten Achse 101, 102, 103 gezeigt. Hierbei sind die erste und die zweite Achse 101, 102 (x-, y-Achsen) des Koordinatensystems 104 im Wesentlichen parallel zu einer Oberfläche der strahlformenden flächigen Struktur 110, während die dritte Achse 103 des Koordinatensystems 104 (z-Achse) im Wesentlichen senkrecht zu der Oberfläche der strahlformenden flächigen Struktur 110 ist. Ferner entsprechen eine erste laterale Richtung (x-Richtung) einer Richtung parallel zu der ersten Achse 101 (x-Achse) des Koordinatensystems 104 und eine zweite laterale Richtung (y-Richtung) einer Richtung parallel zu der zweiten Achse 102 (y-Achse) des Koordinatensystems 104, während eine vertikale Richtung (z-Richtung) einer Richtung parallel zu der dritten Achse 103 des Koordinatensystems 104 entspricht. In Fig. 1 ist die erste laterale Richtung parallel zur Zeichenebene, während die zweite laterale Richtung senkrecht zur Zeichenebene ist. Die von der ersten und der zweiten Achse 101, 102 des Koordinatensystems 104 aufgespannte Ebene (x-,y-Ebene) ist im Wesentlichen parallel zu der Oberfläche bzw. der flächigen Ausdehnung der strahlformenden flächigen Struktur 110. Ferner erstreckt sich eine laterale Ausdehnung entlang einer lateralen Richtung (z. B. in x-Richtung, in y-Richtung oder in irgendeine andere Richtung in der x-,y-Ebene), während sich eine vertikale Ausdehnung entlang der vertikalen Richtung (bzw. entlang der Dicke-Richtung der strahlformenden flächigen Struktur 110) erstreckt. Wie bei dem Ausführungsbeispiel von Fig. 1 gezeigt, ändert sich die laterale Ausdehnung der lichtdurchlässigen Strahlformungsöffnungen 115 in vertikaler Richtung (d. h., z-abhängig), so dass die laterale Ausdehnung L1 kleiner ist als die laterale Ausdehnung L2.

Bei Ausführungsbeispielen kann die Abstrahlcharakteristik der Flächenlichtquelle 105 durch eine Lambertsche Richtungsverteilung gekennzeichnet sein.

Bei dem in Fig. 1 gezeigten Ausführungsbeispiel kann das Verhältnis zwischen der lateralen Ausdehnung L1 der lichtdurchlässigen Strahlformungsöffnungen auf der ersten Seite 112 der strahlformenden flächigen Struktur 110 und der lateralen Ausdehnung L2 der lichtdurchlässigen Strahlformungsöffnungen 115 auf der zweiten Seite der strahlformenden flächigen Struktur 110 (Öffnungsverhältnis) so ausgewählt werden, dass die gewünschte Abstrahlcharakteristik des reflektiven Strahlformers 100 erhalten werden kann. Durch das Bereitstellen eines ausgewählten Öffnungsverhältnisses kann ein hoher Aufwand für die präzise Ausrichtung von verschiedenen Funktionsebenen des Strahlformers vermieden werden. Gleichzeitig kann eine flexiblere Einstellbarkeit der Abstrahlcharakteristik erreicht werden, indem das Öffnungsverhältnis für die jeweilige Abstrahlcharakteristik angepasst wird.

Ferner können bei dem in Fig. 1 gezeigten Ausführungsbeispiel die reflektierenden Seitenwände 117 der lichtdurchlässigen Strahlformungsöffnungen 115 dazu verwendet werden, Lichtstrahlen 111, die von der Flächenlichtquelle 105 abgestrahlt werden und bei Durchtritt durch die strahlformende flächige Struktur 110 an den reflektierenden Seitenwänden 117 der lichtdurchlässigen Strahlformungsöffnungen 115 reflektiert werden, jeweils in eine vorgegebene Richtung abzulenken, so dass die gewünschte Abstrahlcharakteristik erzeugt werden kann. In Fig. 1 sind die Reflexionen der Lichtstrahlen 111 an den reflektierenden Seitenwänden 117 der lichtdurchlässigen Strahlformungsöffnungen 115 durch die gestrichelten Pfeile angedeutet.

Fig. 2a zeigt eine Seitenansicht eines reflektiven Strahlformers 200 gemäß einem weiteren Ausführungsbeispiel der vorliegenden Erfindung. Der in Fig. 2a gezeigte reflektive Strahlformer 200 entspricht im Wesentlichen dem in Fig. 1 gezeigten reflektiven Strahlformer 100. Allerdings sind bei dem in Fig. 2a gezeigten reflektiven Strahlformer 200 die lichtdurchlässigen Strahlformungsöffnungen 115 der strahlformenden flächigen Struktur 110 unter einem vorbestimmten Neigungswinkel α gegen eine Normale 201 der strahlformenden flächigen Struktur 110 geneigt.

In Fig. 2a ist wiederum das Koordinatensystem 104 von Fig. 1 gezeigt, wobei die erste und die zweite Achse 101, 102 des Koordinatensystems 104 parallel zu der Oberfläche bzw. der flächigen Ausdehnung der strahlformenden flächigen Struktur 110 sind, während die dritte Achse 103 des Koordinatensystems 104 senkrecht zu der Oberfläche bzw. der flächigen Ausdehnung der strahlformenden flächigen Struktur 110 ist. Wie in Fig. 2a gezeigt, erstreckt sich die Normale 201 in vertikaler Richtung und dient als Referenz für den Neigungswinkel α der lichtdurchlässigen Strahlformungsöffnungen 115. Bei dem in Fig. 2a gezeigten Ausführungsbeispiel kann der Neigungswinkel α durch eine Gerade (gestrichelte Linie 215) bestimmt werden, wobei die Gerade durch einen ersten Mittelpunkt 211 einer der lichtdurchlässigen Strahlformungsöffnungen 115 auf der ersten Seite 112 und einen zweiten Mittelpunkt 213 der jeweiligen der lichtdurchlässigen Strahlformungsöffnungen 115 auf der zweiten Seite 114 definiert ist. Aus dem vorbestimmten Neigungswinkel α der lichtdurchlässigen Strahlformungsöffnungen 115 ergibt sich bei einer gegebenen Dicke D der strahlformenden flächigen Struktur 110 eine von dem Neigungswinkel α abhängige Länge L der lichtdurchlässigen Strahlformungsöffnungen 115 entlang der gestrichelten Linie 215. Von dieser Länge L hängt wiederum die Abstrahlcharakteristik ab, die mit dem reflektiven Strahlformer 200 erzeugt werden kann. Somit kann durch die Neigung der lichtdurchlässigen Strahlformungsöffnungen 115 unter dem vorbestimmten Neigungswinkel α die Abstrahlcharakteristik des reflektiven Strahlformers 200 eingestellt werden. Beispielsweise kann hierbei ein vorbestimmter Abstrahlwinkel oder eine vorbestimmte Ablenkung eines Schwerpunkts einer Winkelverteilung erhalten werden kann.

Fig. 2b zeigt eine perspektivische Ansicht des Ausführungsbeispiels des reflektiven Strahlformers 200 gemäß Fig. 2a. In der perspektivischen Ansicht von Fig. 2b sind die lichtdurchlässigen Strahlformungsöffnungen 115, die sich durch die strahlformende flächige Struktur 210 von der ersten zu der zweiten Seite 112, 114 erstrecken, zu erkennen. Ferner ist in Fig. 2b wiederum das Koordinatensystem 104 von Fig. 1 gezeigt. Bei dem in Fig. 2b gezeigten Ausführungsbeispiel weist der reflektive Strahlformer 200 eine zweidimensionale Anordnung von regelmäßig nebeneinander angeordneten lichtdurchlässigen Strahlformungsöffnungen 115 in der strahlformenden flächigen Struktur 210 auf. Wie es in Fig. 2b dargestellt ist, können die erste und die zweite Achse 101, 102 des Koordinatensystems 104 beispielweise entlang der regelmäßig nebeneinander angeordneten lichtdurchlässigen Strahlformungsöffnungen 115 in der zweidimensionale Anordnung (bzw. in dem Raster) von Fig. 2b ausgerichtet sein. Durch die zweidimensionale Anordnung von lichtdurchlässigen Strahlformungsöffnungen 115 gemäß Fig. 2b kann die Abstrahlcharakteristik der unterhalb der strahlformenden flächigen Struktur 210 angeordneten Flächenlichtquelle 105 (nicht gezeigt in Fig. 2b) eingestellt werden, ohne dass verschiedene Funktionsebenen in der strahlformenden flächigen Struktur 210 des reflektiven Strahlformers 200 präzise zueinander ausgerichtet werden müssen. Somit kann ein hoher Aufwand für die präzise Ausrichtung von verschiedenen Funktionsebenen des Strahlformers vermieden werden.

Fig. 3a bis 3f zeigen Draufsichten von lichtdurchlässigen Strahlformungsöffnungen 310; 320; 330; 340; 350; 360 mit zueinander kongruenten Querschnitten 312, 314; 322, 324; 332, 334; 342, 344; 352, 354; 362, 364 gemäß Ausführungsbeispielen der vorliegenden Erfindung. Die in Fig. 3a bis 3f gezeigten lichtdurchlässigen Strahlformungsöffnungen 310, 320, 330, 340, 350, 360 entsprechen im Wesentlichen den in Fig. 1 gezeigten lichtdurchlässigen Strahlformungsöffnungen 115 des reflektiven Strahlformers 100. In Fig. 3a bis 3f sind die erste und die zweite Achse 101, 102 des Koordinatensystems 104 von Fig. 1 gezeigt. Hierbei spannen die erste und die zweite Achse 101, 102 des Koordinatensystems 104 die x-,y-Ebene auf. Bei den in Fig. 3a bis 3f gezeigten Ausführungsbeispielen weisen die lichtdurchlässigen Strahlformungsöffnungen 310, 320, 330, 340, 350, 360 der strahlformenden flächigen Struktur 110 auf der ersten und der zweiten Seite 112, 114 derselben einen ersten bzw. zweiten Querschnitt 312, 314; 322, 324; 332, 334; 342, 344; 352, 354; 362, 364 auf, die eine runde, elliptische, viereckige oder mehreckige Form (oder jegliche anderweitige Form) haben und zueinander kongruent und in lateraler Richtung gegeneinander versetzt oder zentriert angeordnet sind. Hierbei entspricht die laterale Richtung wiederum einer Richtung parallel zu der von der ersten und der zweiten Achse 101, 102 des Koordinatensystems 104 aufgepannten x-,y-Ebene. Der laterale Versatz der gegeneinander versetzten Querschnitte erfolgt z. B. in x-Richtung, in y-Richtung oder in irgendeine andere laterale Richtung in der x-,y-Ebene.

In der Draufsicht von Fig. 3a ist eine der lichtdurchlässigen Strahlformungsöffnungen 310 mit zueinander kongruenten Querschnitten (erster und zweiter Querschnitt 312, 314) in der strahlformenden flächigen Struktur 110 gezeigt. Bei dem in Fig. 3a gezeigten Ausführungsbeispiel umfassen der erste und der zweite Querschnitt 312, 314 auf der ersten und der zweiten Seite der strahlformenden flächigen Struktur 110 jeweils eine runde Form (z. B. kreisförmige Form). Hierbei sind der erste und der zweite Querschnitt 312, 314 in lateraler Richtung zentriert angeordnet.

In der Draufsicht von Fig. 3b ist eine der lichtdurchlässigen Strahlformungsöffnungen 320 mit zueinander kongruenten Querschnitten (erster und zweiter Querschnitt 322, 324) in der strahlformenden flächigen Struktur 110 gezeigt. Bei dem in Fig. 3b gezeigten Ausführungsbeispiel umfassen der erste und der zweite Querschnitt 322, 324 auf der ersten und der zweiten Seite der strahlformenden flächigen Struktur 110 jeweils eine viereckige Form (z. B. rechteckige Form). Hierbei sind der erste und der zweite Querschnitt 322, 324 in lateraler Richtung zentriert angeordnet.

In der Draufsicht von Fig. 3c ist eine der lichtdurchlässigen Strahlformungsöffnungen 330 mit zueinander kongruenten Querschnitten (erster und zweiter Querschnitt 332, 334) in der strahlformenden flächigen Struktur 110 gezeigt. Bei dem in Fig. 3c gezeigten Ausführungsbeispiel umfassen der ersten und der zweite Querschnitt 332, 334 auf der ersten und der zweiten Seite der strahlformenden flächigen Struktur 110 jeweils eine mehreckige Form (z. B. hexagonale Form). Hier sind der erste und der zweite Querschnitt 332, 334 in lateraler Richtung zentriert angeordnet.

In der Draufsicht von Fig. 3d ist eine der lichtdurchlässigen Strahlformungsöffnungen 340 mit zueinander kongruenten Querschnitten (erster und zweiter Querschnitt 342, 344) in der strahlformenden flächigen Struktur 110 gezeigt. Bei dem in Fig. 3d gezeigten Ausführungsbeispiel umfassen der erste und der zweite Querschnitt 342, 344 auf der ersten und der zweiten Seite der strahlformenden flächigen Struktur 110 jeweils eine elliptische Form. Wie in Fig. 3d gezeigt, sind der erste und der zweite Querschnitt 342, 344 in lateraler Richtung gegeneinander versetzt angeordnet.

In der Draufsicht von Fig. 3e ist eine der lichtdurchlässigen Strahlformungsöffnungen 350 mit zueinander kongruenten Querschnitten (erster und zweiter Querschnitt 352, 354) in der strahlformenden flächigen Struktur 110 gezeigt. Bei dem in Fig. 3e gezeigten Ausführungsbeispiel umfassen der erste und der zweite Querschnitt 352, 354 auf der ersten und der zweiten Seite der strahlformenden flächigen Struktur 110 jeweils eine viereckige Form (z. B. rechteckige Form). Wie in Fig. 3e gezeigt, sind der erste und der zweite Querschnitt 352, 354 in lateraler Richtung gegeneinander versetzt angeordnet.

In der Draufsicht von Fig. 3f ist eine der lichtdurchlässigen Strahlformungsöffnungen 360 mit zueinander kongruenten Querschnitten (erster und zweiter Querschnitt 362, 364) in der strahlformenden flächigen Struktur 110 gezeigt. Bei dem in Fig. 3f gezeigten Ausführungsbeispiel umfassen der erste und der zweite Querschnitt 362, 364 auf der ersten und der zweiten Seite der strahlformenden flächigen Struktur 110 jeweils eine mehreckige Form (z. B. hexagonale Form). Wie in Fig. 3f gezeigt, sind der erste und der zweite Querschnitt 362, 364 in lateraler Richtung gegeneinander versetzt angeordnet.

Bei weiteren Ausführungsbeispielen können die zueinander kongruenten Querschnitte jeweils eine kreisförmige Form aufweisen und in lateraler Richtung gegeneinander versetzt angeordnet werden.

Bei weiteren Ausführungsbeispielen können die zueinander kongruenten Querschnitte jeweils eine elliptische Form aufweisen und in lateraler Richtung zentriert angeordnet werden.

Ferner können bei weiteren Ausführungsbeispielen jegliche andere Formen für die zueinander kongruenten Querschnitte bereitgestellt werden, wobei dieselben in lateraler Richtung gegeneinander versetzt oder zentriert angeordnet werden können.

Bei weiteren alternativen Ausführungsbeispielen können die Querschnitte der lichtdurchlässigen Strahlformungsöffnungen auf der ersten und der zweiten Seite der strahlformenden flächigen Struktur ähnlich zueinander oder verschieden voneinander sein.

Gemäß den in Fig. 3a bis 3f gezeigten Ausführungsbeispielen können verschiedene Implementierungen für die lichtdurchlässigen Strahlformungsöffnungen realisiert werden. Dabei können die Querschnitte derselben auf der ersten und der zweiten Seite der strahlformenden flächigen Struktur beispielsweise zueinander kongruent und in lateraler Richtung gegeneinander versetzt oder zentriert angeordnet sein. Durch die verschiedenen Implementierungen für die lichtdurchlässigen Strahlformungsöffnungen kann eine flexiblere Einstellung der mit dem reflektiven Strahlformer erzeugen Abstrahlcharakteristik erreicht werden. Somit wird es ermöglicht, dass wesentliche Parameter der Abstrahlcharakteristik, wie beispielsweise der Abstrahlwinkel oder die Ablenkung des Schwerpunkts der Winkelverteilung, einfacher oder sogar präziser eingestellt werden können.

Fig. 4a bis 4d zeigen Seitenansichten von lichtdurchlässigen Strahlformungsöffnungen 410, 420, 430, 440 mit einer sich ändernden lateralen Ausdehnung S gemäß Ausführungsbeispielen der vorliegenden Erfindung. Die in Fig. 4a bis 4d gezeigten lichtdurchlässigen Strahlformungsöffnungen 410, 420, 430, 440 entsprechen im Wesentlichen den lichtdurchlässigen Strahlformungsöffnungen 115 des reflektiven Strahlformers 100 in Fig. 1. In den Seitenansichten von Fig. 4a bis 4d ist die dritte Achse 103 des Koordinatensystems 104 von Fig. 1 gezeigt.

Die laterale Ausdehnung S erstreckt sich entlang einer lateralen Richtung (z. B. in x-Richtung, in y-Richtung oder in irgendeine andere Richtung in der x-,y-Ebene). Bei einem kreisförmigen Querschnitt der lichtdurchlässigen Strahlformungsöffnungen ist die laterale Ausdehnung S beispielsweise durch einen Durchmesser des kreisförmigen Querschnitts definiert. Bei einem elliptischen Querschnitt der lichtdurchlässigen Strahlformungsöffnungen ist die laterale Ausdehnung S beispielsweise durch eine Hauptachse des elliptischen Querschnitts definiert. Bei einem rechteckigen Querschnitt der lichtdurchlässigen Strahlformungsöffnungen ist die laterale Ausdehnung S beispielsweise durch eine Länge des rechteckigen Querschnitts definiert. Schließlich ist bei einem beliebigen Freiform-Querschnitt der lichtdurchlässigen Strahlformungsöffnungen die laterale Ausdehnung S beispielsweise durch eine größte laterale Ausdehnung des jeweiligen Freiform-Querschnitts in der x-,y-Ebene definiert.

Bei dem in Fig. 4a gezeigten Ausführungsbeispiel ändert sich die laterale Ausdehnung der lichtdurchlässigen Strahlformungsöffnungen 410 von der ersten zu der zweiten Seite 112, 114 bzw. in vertikaler Richtung parallel zu der dritten Achse 103 linear. Hierbei haben die lichtdurchlässigen Strahlformungsöffnungen 410 der strahlformenden flächigen Struktur 110 keine Neigung gegen die Normale 201 der strahlformenden flächigen Struktur 110.

Bei dem in Fig. 4b gezeigten Ausführungsbeispiel ändert sich die laterale Ausdehnung der lichtdurchlässigen Strahlformungsöffnungen 420 von der ersten zu der zweiten Seite 112, 114 bzw. in vertikaler Richtung parallel zu der dritten Achse 103 hyperbolisch. Hierbei haben die lichtdurchlässigen Strahlformungsöffnungen 420 der strahlformenden flächigen Struktur 110 wiederum keine Neigung gegen die Normale 201 der strahlformenden flächigen Struktur 110.

Bei dem in Fig. 4c gezeigten Ausführungsbeispiel ändert sich die laterale Ausdehnung der lichtdurchlässigen Strahlformungsöffnungen 430 von der ersten zu der zweiten Seite 112, 114 bzw. in vertikaler Richtung parallel zu der dritten Achse 103 parabolisch. Hierbei haben die lichtdurchlässigen Strahlformungsöffnungen 430 der strahlformenden flächigen Struktur 110 wiederum keine Neigung gegen die Normale 201 der strahlformenden flächigen Struktur 110.

Bei dem in Fig. 4d gezeigten Ausführungsbeispiel ändert sich die laterale Ausdehnung der lichtdurchlässigen Strahlformungsöffnungen 440 von der ersten zu der zweiten Seite 112, 114 bzw. in vertikaler Richtung parallel zu der dritten Achse 103 segmentiert. Hierbei haben die lichtdurchlässigen Strahlformungsöffnungen 440 der strahlformenden flächigen Struktur 110 wiederum keine Neigung gegen die Normale 201 der strahlformenden flächigen Struktur 110.

Fig. 4e bis 4h zeigen Seitenansichten von lichtdurchlässigen Strahlformungsöffnungen 450, 460, 470, 480 mit einer sich ändernden lateralen Ausdehnung S gemäß weiteren Ausführungsbeispielen der vorliegenden Erfindung. Die in Fig. 4e bis 4h gezeigten lichtdurchlässigen Strahlformungsöffnungen 450, 460, 470, 480 entsprechen im Wesentlichen den lichtdurchlässigen Strahlformungsöffnungen 115 des reflektiven Strahlformers 100 von Fig. 1. In den Seitenansichten von Fig. 4e bis 4h ist wiederum die dritte Achse 103 des Koordinatensystems 104 von Fig. 1 gezeigt.

Bei dem in Fig. 4e gezeigten Ausführungsbeispiel ändert sich die laterale Ausdehnung der lichtdurchlässigen Strahlformungsöffnungen 450 ähnlich wie bei dem in Fig. 4a gezeigten Ausführungsbeispiel von der ersten zu der zweiten Seite 112, 114 bzw. in vertikaler Richtung parallel zu der dritten Achse 103 im Wesentlichen linear. Hierbei sind allerdings die lichtdurchlässigen Strahlformungsöffnungen 450 der strahlformenden flächigen Struktur 110 gleichzeitig unter dem vorbestimmten Neigungswinkel α gegen die Normale 201 der strahlformenden flächigen Struktur 110 geneigt.

Bei dem in Fig. 4f gezeigten Ausführungsbeispiel ändert sich die laterale Ausdehnung der lichtdurchlässigen Strahlformungsöffnungen 460 ähnlich wie bei dem in Fig. 4b gezeigten Ausführungsbeispiel von der ersten zu der zweiten Seite 112, 114 bzw. in vertikaler Richtung parallel zu der dritten Achse 103 im Wesentlichen hyperbolisch. Hierbei sind allerdings die lichtdurchlässigen Strahlformungsöffnungen 460 der strahlformenden flächigen Struktur 110 gleichzeitig unter dem vorbestimmten Neigungswinkel α gegen die Normale 201 der strahlformenden flächigen Struktur 110 geneigt.

Bei dem in Fig. 4g gezeigten Ausführungsbeispiel ändert sich die laterale Ausdehnung der lichtdurchlässigen Strahlformungsöffnungen 470 ähnlich wie bei dem in Fig. 4g gezeigten Ausführungsbeispiel von der ersten zu der zweiten Seite 112, 114 bzw. in vertikaler Richtung parallel zu der dritten Achse 103 im Wesentlichen parabolisch. Hierbei sind allerdings die lichtdurchlässigen Strahlformungsöffnungen 470 der strahlformenden flächigen Struktur 110 gleichzeitig unter dem vorbestimmten Neigungswinkel α gegen die Normale 201 der strahlformenden flächigen Struktur 110 geneigt.

Bei dem in Fig. 4h gezeigten Ausführungsbeispiel ändert sich die laterale Ausdehnung der lichtdurchlässigen Strahlformungsöffnungen 480 ähnlich wie bei dem in Fig. 4d gezeigten Ausführungsbeispiel von der ersten zu der zweiten Seite 112, 114 bzw. in vertikaler Richtung parallel zu der dritten Achse 103 im Wesentlichen segmentiert. Hierbei sind allerdings die lichtdurchlässigen Strahlformungsöffnungen 480 der strahlformenden flächigen Struktur 110 gleichzeitig unter dem vorbestimmten Neigungswinkel α gegen die Normale 201 der strahlformenden flächigen Struktur 110 geneigt.

Somit kann sich bei Ausführungsbeispielen gemäß Fig. 4a bis 4d die laterale Ausdehnung S der lichtdurchlässigen Strahlformungsöffnungen 410; 420; 430; 440 von der ersten zu der zweiten Seite 112, 114 linear, hyperbolisch, parabolisch oder segmentiert ändern (oder anderweitig geeignet ändern). Bei weiteren Ausführungsbeispielen gemäß Fig. 4e bis 4h können die lichtdurchlässigen Strahlformungsöffnungen 450; 460; 470; 480 gleichzeitig unter dem vorbestimmten Neigungswinkel α gegen die Normale 201 der strahlformenden flächigen Struktur 110 geneigt sein.

Durch das jeweilige Bereitstellen einer charakteristischen Änderung der lateralen Ausdehnung der lichtdurchlässigen Strahlformungsöffnungen in vertikaler Richtung können verschiedene Konturen derselben erhalten werden, die dazu verwendet werden können, um die Abstrahlcharakteristik jeweils unterschiedlich entsprechend einzustellen. Somit kann bei Ausführungsbeispielen gemäß Fig. 4a bis 4d bzw. 4e bis 4h die flexiblere Einstellbarkeit der mit dem reflektiven Strahlformer erzeugten Abstrahlcharakteristik erreicht werden. Beispielsweise ist es daher möglich, die Erzeugung der gewünschten Abstrahlcharakteristik des reflektiven Strahlformers durch die Verwendung von verschiedenen Konturen der lichtdurchlässigen Strahlformungsöffnungen erheblich zu verbessern.

Fig. 5a bis 5c zeigen Draufsichten von verschiedenen Ausführungsbeispielen von lichtdurchlässigen Strahlformungsöffnungen 515; 525; 535 in verschiedenen Gitteranordnungen. In den Draufsichten von Fig. 5a bis 5c sind die erste und die zweite Achse 101, 102 des Koordinatensystems 104 von Fig. 1 gezeigt. Hierbei spannen die erste und die zweite Achse 101, 102 des Koordinatensystems 104 die x-,y-Ebene auf. Die in Fig. 5a bis 5c gezeigten lichtdurchlässigen Strahlformungsöffnungen 515; 525; 535 entsprechen im Wesentlichen den lichtdurchlässigen Strahlformungsöffnungen 115 des reflektiven Strahlformers 100 von Fig. 1. Bezug nehmend auf Fig. 5a bis 5c bilden die lichtdurchlässigen Strahlformungsöffnungen 515; 525; 535 jeweils eine regelmäßige zweidimensionale Anordnung (Raster bzw. Array). In den Draufsichten von Fig. 5a bis 5c ist jeweils nur die zweite Seite 114 der strahlformenden flächigen Struktur 110 mit den lichtdurchlässigen Strahlformungsöffnungen 515; 525; 535 erkennbar.

Fig. 5a zeigt eine Draufsicht eines Ausführungsbeispiels von lichtdurchlässigen Strahlformungsöffnungen 515 in einer ersten Anordnung 510 bzw. in einem hexagonalen Gitter. Wie in Fig. 5a gezeigt, sind die lichtdurchlässigen Strahlformungsöffnungen 515 der strahlformenden flächigen Struktur 110 auf der zweiten Seite 114 derselben regelmäßig nebeneinander angeordnet. Hierbei ist die erste Anordnung 510 von Fig. 5a dadurch gekennzeichnet, dass die lichtdurchlässigen Strahlformungsöffnungen 515 ein hexagonales Gitter bilden. Bei dem Ausführungsbeispiel gemäß Fig. 5a können die lichtdurchlässigen Strahlformungsöffnungen 515 auf der zweiten Seite 114 beispielsweise eine runde Form aufweisen, so dass die von den lichtdurchlässigen Strahlformungsöffnungen 515 gebildete erste Anordnung 510 beispielsweise eine hexagonale Symmetrie hat (hexagonales Gitter oder Gitter mit hexagonaler Symmetrie).

Fig. 5b zeigt eine Draufsicht eines Ausführungsbeispiels von lichtdurchlässigen Strahlformungsöffnungen 525 in einer zweiten Anordnung 520 bzw. in einem quadratischen Gitter. Wie in Fig. 5b gezeigt, sind die lichtdurchlässigen Strahlformungsöffnungen 525 der strahlformenden flächigen Struktur 110 auf der zweiten Seite 114 derselben regelmäßig nebeneinander angeordnet. Hierbei ist die zweite Anordnung 520 von Fig. 5b dadurch gekennzeichnet, dass die lichtdurchlässigen Strahlformungsöffnungen 525 ein quadratisches Gitter bilden. Bei dem Ausführungsbeispiel gemäß Fig. 5b können die lichtdurchlässigen Strahlformungsöffnungen 525 auf der zweiten Seite 114 beispielsweise eine runde Form aufweisen, so dass die von den lichtdurchlässigen Strahlformungsöffnungen 525 gebildete zweite Anordnung 520 beispielsweise eine quadratische Symmetrie hat (quadratisches Gitter oder Gitter mit quadratischer Symmetrie).

Fig. 5c zeigt eine Draufsicht eines Ausführungsbeispiels von lichtdurchlässigen Strahlformungsöffnungen 535 in einer dritten Anordnung 530 bzw. in einem rhombischen Gitter. Wie in Fig. 5c gezeigt, sind die lichtdurchlässigen Strahlformungsöffnungen 535 der strahlformenden flächigen Struktur 110 auf der zweiten Seite 114 derselben regelmäßig nebeneinander angeordnet. Hierbei ist die dritte Anordnung 530 von Fig. 5c dadurch gekennzeichnet, dass die lichtdurchlässigen Strahlformungsöffnungen 535 ein rhombisches Gitter bilden. Bei dem Ausführungsbeispiel gemäß Fig. 5c können die lichtdurchlässigen Strahlformungsöffnungen 535 auf der zweiten Seite 114 beispielsweise eine elliptische Form aufweisen, so dass die von den lichtdurchlässigen Strahlformungsöffnungen 535 gebildete dritte Anordnung 530 beispielsweise eine rhombische Symmetrie hat (rhombisches Gitter oder Gitter mit rhombischer Symmetrie).

Somit sind bei den in Fig. 5a bis 5c gezeigten Ausführungsbeispielen die lichtdurchlässigen Strahlformungsöffnungen 515; 525; 535 der strahlformenden flächigen Struktur 110 auf der zweiten Seite 114 derselben regelmäßig nebeneinander angeordnet, wobei die regelmäßige Anordnung 510; 520; 530 beispielsweise ein hexagonales, quadratisches oder rhombisches oder dreieckiges Gitter ist (oder ein anderweitig flächenfüllendes Gitter ist). Die regelmäßigen Anordnungen 510; 520; 530 von Fig. 5a bis 5c können eine beliebige Orientierung bzw. Ausrichtung (Gitterorientierung) in der x-,y-Ebene aufweisen. Hierbei kann die Gitterorientierung beispielweise bezüglich der Umrandung der Flächenlichtquelle definiert werden. Bei Ausführungsbeispielen sollten die Anordnungen bezüglich der Umrandung der Flächenlichtquelle geeignet orientiert sein, so dass eine effiziente Strahlformung der von der Flächenlichtquelle abgestrahlten Lichtstrahlen ermöglicht wird. Ferner sind bei weiteren Ausführungsbeispielen jegliche andere Anordnungen, wie beispielsweise periodische oder quasi-periodische Anordnungen mit verschiedenen Gittersymmetrien, möglich.

Die in Fig. 5a bis 5c gezeigten Anordnungen 510; 520; 530 sind dahin gehend vorteilhaft, dass sie eine hohe oder maximale Transmission der Gesamtstruktur bzw. des reflektiven Strahlformers ermöglichen. Hierzu sollten die lichtdurchlässigen Strahlformungsöffnungen 515; 525; 535 auf der zweiten Seite 114 der strahlformenden flächigen Struktur 110 bzw. die Ausgangsöffnungen einen möglichst großen Teil der Gesamtstruktur bedecken. Durch die verschiedenen regelmäßigen Anordnungen mit unterschiedlichen Gittersymmetrien lässt sich somit die Transmission durch die strahlformende flächige Struktur des reflektiven Strahlformers optimieren, so dass eine verbesserte Abstrahlcharakteristik desselben erzeugt werden kann.

Fig. 6 zeigt eine Seitenansicht eines reflektiven Strahlformers 600 gemäß einem weiteren Ausführungsbeispiel der vorliegenden Erfindung. Der in Fig. 6 gezeigte reflektive Strahlformer 600 entspricht im Wesentlichen dem reflektiven Strahlformer 100 in Fig. 1. In der Seitenansicht von Fig. 6 ist das Koordinatensystem 104 von Fig. 1 gezeigt. Bei dem Ausführungsbeispiel gemäß Fig. 6 weist der reflektive Strahlformer 600 zwei benachbarte lichtdurchlässige Strahlformungsöffnungen 615-1, 615-2 auf. Die zwei benachbarten lichtdurchlässigen Strahlformungsöffnungen 615-1, 615-2 von Fig. 6 entsprechen im Wesentlichen den lichtdurchlässigen Strahlformungsöffnungen 115 des reflektiven Strahlformers 100 von Fig. 1.

Wie es in Fig. 6 beispielhaft dargestellt ist, kann der reflektive Strahlformer 600 so ausgelegt sein, dass sich zwischen den benachbarten lichtdurchlässigen Strahlformungsöffnungen 615-1, 615-2 das Verhältnis zwischen der lateralen Ausdehnung L1, L1' der lichtdurchlässigen Strahlformungsöffnungen 615-1, 615-2 auf der ersten Seite 112 und der lateralen Ausdehnung L2, L2' der lichtdurchlässigen Strahlformungsöffnungen 615-1, 615-2 auf der zweiten Seite 114 lateral ändert. Anders ausgedrückt, das Verhältnis zwischen der lateralen Ausdehnung L1 einer ersten der zwei benachbarten lichtdurchlässigen Strahlformungsöffnungen 615-1, 615-2 auf der ersten Seite 112 und der lateralen Ausdehnung L2 der ersten der zwei benachbarten lichtdurchlässigen Strahlformungsöffnungen 615-1, 615-2 auf der zweiten Seite 114 (Öffnungsverhältnis L1/L2) unterscheidet sich von dem Verhältnis zwischen der lateralen Ausdehnung L1' einer zweiten der zwei benachbarten lichtdurchlässigen Strahlformungsöffnungen 615-1, 615-2 auf der ersten Seite 112 und der lateralen Ausdehnung L2' der zweiten der zwei benachbarten lichtdurchlässigen Strahlformungsöffnungen 615-1, 615-2 auf der zweiten Seite 114 (Öffnungsverhältnis L1'/L2').

Ferner kann bei weiteren Ausführungsbeispielen der reflektive Strahlformer 600 so ausgelegt sein, dass sich der Neigungswinkel (α, α') der lichtdurchlässigen Strahlformungsöffnungen 615-1, 615-2 lateral ändert.

Gemäß Ausführungsbeispielen kann die laterale Änderung des Verhältnisses bzw. des Öffnungsverhältnisses oder des Neigungswinkels entlang einer lateralen Richtung, wie z. B. in x-Richtung, in y-Richtung oder in irgendeine andere Richtung in der x-,y-Ebene, erfolgen. Hierbei kann die laterale Änderung beispielweise in x-Richtung und in y-Richtung gleich oder beispielweise in beide Richtungen unterschiedlich sein.

Die laterale Änderung des Verhältnisses bzw. des Öffnungsverhältnisses oder des Neigungswinkels ist in Fig. 6 durch die gepunktete Linie 611 angedeutet, die im Wesentlichen parallel zu der ersten Achse 101 des Koordinatensystems 104 verläuft. Durch die laterale Änderung des Öffnungsverhältnisses bzw. des Neigungswinkels oder durch eine Variation von Parametern der lichtdurchlässigen Strahlformungsöffnungen in eine laterale Richtung können ortsabhängige Abstrahlcharakteristiken realisiert werden. Somit wird es ermöglicht, dass nicht nur ortsunabhängige, sondern auch ortsabhängige Abstrahlcharakteristiken bzw. Winkelverteilungen mit dem reflektiven Strahlformer erzeugt werden können. Dies erhöht zusätzlich die Flexibilität der Einstellbarkeit der mit dem reflektiven Strahlformer erzeugten Abstrahlcharakteristik.

Gemäß weiteren Ausführungsbeispielen kann bei dem in Fig. 6 gezeigten reflektiven Strahlformer 600 das Verhältnis zwischen der lateralen Ausdehnung (L1, L1') der lichtdurchlässigen Strahlformungsöffnungen 615-1, 615-2 auf der ersten Seite 112 und der lateralen Ausdehnung (L2, L2') der lichtdurchlässigen Strahlformungsöffnungen 615-1, 615-2 auf der zweiten Seite 114 in einer lateralen Richtung größer oder kleiner werden. Mit anderen Worten, das durch die erste der zwei benachbarten lichtdurchlässigen Strahlformungsöffnungen 615-1, 615-2 definierte Öffnungsverhältnis L1/L2 kann sich von dem durch die zweite der zwei benachbarten lichtdurchlässigen Strahlformungsöffnungen 615-1, 615-2 definierten Öffnungsverhältnis L1'/L2' unterscheiden. Ferner kann gemäß weiteren Ausführungsbeispielen bei dem in Fig. 6 gezeigten reflektiven Strahlformer 600 der Neigungswinkel (α, α') der lichtdurchlässigen Strahlformungsöffnungen 615-1, 615-2 in einer lateralen Richtung größer oder kleiner werden. Durch die Vergrößerung oder Verkleinerung des Öffnungsverhältnisses bzw. des Neigungswinkels in lateraler Richtung kann die Ortsabhängigkeit der mit dem reflektiven Strahlformer erzeugten Abstrahlcharakteristik eingestellt oder an eine vorgegebene Abstrahlcharakteristik angepasst werden.

Bei manchen Ausführungsbeispielen kann bei dem in Fig. 6 gezeigten reflektiven Strahlformer 600 das Verhältnis zwischen der lateralen Ausdehnung (L1, L1') der lichtdurchlässigen Strahlformungsöffnungen 615-1, 615-2 auf der ersten Seite 112 und der lateralen Ausdehnung (L2, L2') der lichtdurchlässigen Strahlformungsöffnungen (615-1, 615-2) auf der zweiten Seite 114 und/oder der Neigungswinkel (α, α') der lichtdurchlässigen Strahlformungsöffnungen 615-1, 615-2 in einer lateralen Richtung monoton größer oder kleiner werden. Allerdings braucht die laterale Änderung des Öffnungsverhältnisses bzw. des Neigungswinkels nicht monoton zu sein, sondern kann auch periodisch, quasi-periodisch oder segmentiert sein.

Fig. 7a, b zeigen Seitenansichten von reflektiven Strahlformern 700-1, 700-2 gemäß weiteren Ausführungsbeispielen der vorliegenden Erfindung. Die in Fig. 7a, b gezeigten reflektiven Strahlformer 700-1, 700-2 entsprechen im Wesentlichen dem reflektiven Strahlformer 100 in Fig. 1. In den Seitenansichten von Fig. 7a, b ist das Koordinatensystem 104 von Fig. 1 gezeigt.

Bei den in Fig. 7a, b gezeigten Ausführungsbeispielen ist die strahlformende flächige Struktur 710-1 des reflektiven Strahlformers 700-1 (Fig. 7a) und die strahlformende flächige Struktur 710-2 des reflektiven Strahlformers 700-2 (Fig. 7b) auf der ersten Seite 112 bzw. 712 derselben reflektierend. Dadurch, dass die strahlformende flächige Struktur 710-1; 710-2 auf der ersten Seite 112; 712 derselben reflektierend ist, können Lichtstrahlen, die von der Flächenlichtquelle 105 in Richtung der strahlformenden flächigen Struktur 710-1; 710-2 abgestrahlt werden, an der ersten Seite 112; 712 (reflektierende Seite) der strahlformenden flächigen Struktur 710-1; 710-2 wieder zurück zu der Flächenlichtquelle 105 reflektiert werden. Die zu der Flächenlichtquelle 105 reflektierten Lichtstrahlen 711 können wiederum an der Flächenlichtquelle 105, die eine eigene Reflektivität besitzt, in Richtung der strahlformenden flächigen Struktur 710-1; 710-2 reflektiert werden. Dadurch können sich Mehrfachreflexionen der von der Flächenlichtquelle 105 abgestrahlten Lichtstrahlen zwischen dem reflektiven Strahlformer 710-1; 710-2 und der Flächenlichtquelle 105 ausbilden. Durch die so erzeugten Mehrfachreflexionen kann die vorhandene Lichtmenge besser genutzt werden, so dass schließlich ein effizientes Licht-Recycling erhalten wird. Somit stellen die in Fig. 7a, b gezeigten Ausführungsbeispiele reflektive Strahlformer 700-1; 700-2 dar, die auf einem effizienten Licht-Recycling basieren und mit denen eine hohe Lichtausbeute erhalten werden kann.

Gemäß weiteren Ausführungsbeispielen kann bei dem in Fig. 7b gezeigten reflektiven Strahlformer 700-2 die erste Seite 712 der strahlformenden flächigen Struktur 710-2 zwischen den lichtdurchlässigen Strahlformungsöffnungen 115 beispielsweise konkav oder konvex gewölbt sein. Ferner kann gemäß weiteren Ausführungsbeispielen die erste Seite 112; 712 zwischen den lichtdurchlässigen Strahlformungsöffnungen 115 auch jegliche andere Krümmung oder Wölbung aufweisen. Durch die konkave oder konvexe Wölbung der ersten Seite 712 der strahlformenden flächigen Struktur 710-2 kann beispielsweise eine Winkelmischung des reflektierten Lichtanteils erreicht werden, wodurch die Effizienz des Lichtrecyclings noch weiter erhöht werden kann.

Fig. 8a, b zeigen Seitenansichten von reflektiven Strahlformern 800-1; 800-2 gemäß weiteren Ausführungsbeispielen der vorliegenden Erfindung. Der reflektive Strahlformer 800-1 in Fig. 8a umfasst beispielsweise die strahlformende flächige Struktur 710-1 von Fig. 7a und eine Flächenlichtquelle 805. Der reflektive Strahlformer 800-2 in Fig. 8d umfasst beispielsweise die strahlformende flächige Struktur 710-2 von Fig. 7b und die Flächenlichtquelle 805. In Fig. 8a, b ist das Koordinatensystem 104 von Fig. 1 gezeigt. Bezug nehmend auf Fig. 8a, b kann die Flächenlichtquelle 805 beispielsweise Strukturen 810 zur Verbesserung der Auskopplung (Lichtauskopplung) aufweisen. Durch das Bereitstellen der Strukturen 810 bzw. von Oberflächenstrukturen auf der Flächenlichtquelle 805 kann die Lichtauskopplung aus der Flächenlichtquelle 805 erheblich verbessert werden, so dass die reflektiven Strahlformer 800-1; 800-2 bzw. die Systeme mit der Flächenlichtquelle 805 hinsichtlich ihrer Energieeffizienz optimiert werden können. Durch die Optimierung der Energieeffizienz kann die Intensität der Abstrahlung der reflektiven Strahlformer 800-1; 800-2 maximiert werden. Ferner ist es möglich, dass durch die Kombination der Flächenlichtquelle 805 (mit den Strukturen 810 bzw. den Auskoppelstrukturen) und der strahlformenden flächigen Struktur 710-1; 710-2 ein verbessertes System geschaffen werden kann, bei dem einerseits eine erhöhte Energieeffizienz und andererseits gleichzeitig eine verbesserte Strahlformung für die Erzeugung der gewünschten Abstrahlcharakteristik erreicht werden kann.

Fig. 9 zeigt eine Seitenansicht eines Systems 900 mit zwei erfindungsgemäßen reflektiven Strahlformern 900-1; 900-2 zum Einstellen einer Abstrahlcharakteristik einer beidseitig abstrahlenden Flächenlichtquelle, bspw. einer OLED 905. Die zwei reflektiven Strahlformer 900-1; 900-2 des Systems 900 umfassen beispielsweise die strahlformende flächige Struktur 710-1; 710-2 von Fig. 7a, b. Wie in Fig. 9 gezeigt, weist das System 900 den reflektiven Strahlformer 900-1 und den weiteren reflektiven Strahlformer 900-2 auf. Die der Flächenlichtquelle 105 von Fig. 1 entsprechende beidseitig abstrahlende Flächenlichtquelle (bspw. eine OLED) 905 ist zwischen dem reflektiven Strahlformer 900-1 und dem weiteren reflektiven Strahlformer 900-2 angeordnet. Somit kann die Abstrahlcharakteristik der beidseitig abstrahlenden Flächenlichtquelle 905 bei Durchtritt durch die strahlformende flächige Struktur 710-1 des reflektiven Strahlformers 900-1 und die strahlformende flächige Struktur 710-2 des weiteren reflektiven Strahlformers 900-2 eingestellt werden. Beispielsweise kann hierbei bei einer beidseitig abstrahlenden Flächenlichtquelle die gewünschte Abstrahlcharakteristik in einem ersten Halbraum, der an eine erste Seite der Flächenlichtquelle angrenzt und in einem zweiten Halbraum, der an eine der ersten Seite gegenüberliegende zweite Seite der Flächenlichtquelle angrenzt, erzeugt werden.

Bei weiteren Ausführungsbeispielen kann in Bezug auf Fig. 1 die erste Seite 112 der strahlformenden flächigen Struktur 110 zwischen den lichtdurchlässigen Strahlformungsöffnungen 115 beispielsweise eine diffraktive oder streuende Struktur aufweisen, so dass eine Winkelmischung von reflektierten Lichtanteilen erreicht wird, wodurch eine Verbesserung des Lichtrecyclings erzielt werden kann.

Bei weiteren Ausführungsbeispielen gemäß Fig. 1 liegt das Verhältnis zwischen der lateralen Ausdehnung L1 der lichtdurchlässigen Strahlformungsöffnungen 115 auf der ersten Seite 112 der strahlformenden flächigen Struktur 110 und der lateralen Ausdehnung L2 der lichtdurchlässigen Strahlformungsöffnungen 115 auf der zweiten Seite 114 der strahlformenden flächigen Struktur 110 beispielsweise in einem Bereich von 1:1,4 bis 1:3.

Bei weiteren Ausführungsbeispielen kann der in Fig. 1 gezeigte reflektive Strahlformer 100 so ausgelegt sein, dass ein Verhältnis zwischen der lateralen Ausdehnung L2 der lichtdurchlässigen Strahlformungsöffnungen 115 auf der zweiten Seite 114 und der Dicke D der strahlformenden flächigen Struktur 110 zwischen der ersten Seite 112 und der zweiten Seite 114 beispielsweise in einem Bereich von 1:1,5 bis 1:10 liegt.

Durch die Verwendung der gerade genannten beispielhaften Parameterbereiche für den reflektiven Strahlformer kann eine optimierte Abstrahlcharakteristik mit einer relativ großen Ablenkung des Schwerpunkts und einer vergleichsweise geringen Halbwertsbreite der Winkelverteilung erzeugt werden.

Bei weiteren Ausführungsbeispielen können die lichtdurchlässigen Strahlformungsöffnungen 115 der strahlformenden flächigen Struktur 110 mit einem transparenten Material gefüllt sein, so dass die Stabilität des reflektiven Strahlformers 100 signifikant erhöht werden kann.

Bei weiteren Ausführungsbeispielen kann ein System mit dem reflektiven Strahlformer 100 implementiert werden, das ferner die Flächenlichtquelle 105 umfasst, und bei dem die lichtdurchlässigen Strahlformungsöffnungen 115 der strahlformenden flächigen Struktur 110 mit einem transparenten Material gefüllt sind, wobei die erste Seite 112 der strahlformenden flächigen Struktur 110 an die Flächenlichtquelle 105 angrenzt. Durch die direkte Kontaktierung der Flächenlichtquelle 105 an die erste Seite 112 der strahlformenden flächigen Struktur 110 kann die Auskoppeleffizienz aus der Flächenlichtquelle 105 verbessert werden, indem unter Berücksichtigung von Brechzahlverhältnissen in dem transparenten Material der lichtdurchlässigen Strahlformungsöffnungen 115 und in der Flächenlichtquelle 105 die interne Totalreflexion an der Grenzfläche der Flächenlichtquelle 105 vermieden oder zumindest teilweise unterdrückt wird.

Figuren 10a,b zeigen schematische Darstellungen zur Veranschaulichung einer Abstrahlcharakteristik eines erfindungsgemäßen reflektiven Strahlformers. In der schematischen Darstellung von Fig. 10a ist eine von einem Flächenelement *dA* ausgehende Abstrahlcharakteristik dargestellt. Die Abstrahlcharakteristik bzw. das Abstrahlprofil ist durch ihre Abhängigkeit von Orten, Winkeln und der Wellenlänge gekennzeichnet. Die vom Flächenelement *dA* einer leuchtenden Fläche in das Raumwinkelelement *dΩ* abgestrahlte Leistung *dP* ist im allgemeinen Fall orts-, winkel- und wellenlängenabhängig und beispielsweise durch $dP = B \left(X , Y , Θ , Φ , λ\right) d A dΩ$ gegeben. Hierbei sind X und Y die lateralen Ortskoordinaten, während *Θ* und *Φ* Polar- und Azimuthwinkel sind. Diese sind in dem Koordinatensystem 1003 von Fig. 10a beispielhaft dargestellt. Die Funktion B (X, Y, *Θ*, *Φ*, *λ*) bezeichnet beispielhaft eine beliebige orts-, winkel- und wellenlängenabhängige Abstrahlcharakteristik. λ ist die Wellenlänge.

Beispielsweise wird die Abstrahlcharakteristik von Festkörperlichtquellen, wie z.B. organischen Leuchtdioden (OLED), durch Interna ihres inneren Aufbaus geregelt. Hierbei erfolgt die Abstrahlung in der Regel in den gesamten Halbraum, wobei das Abstrahlprofil typischerweise durch eine Lambertsche Richtungsverteilung mit einer Flächennormalen (z.B. Flächennormale 1011 in Fig. 10a) als Zentrum charakterisiert ist. Dabei variiert die Ortsverteilung der Abstrahlcharakteristik in der Regel wenig. Mit dem erfindungsgemäßen reflektiven Strahlformer kann allerdings eine beliebige oder komplexe Abstrahlcharakteristik erzeugt werden, wie es beispielhaft in Fig. 10a,b dargestellt ist.

In der schematischen Darstellung von Fig. 10b sind beispielhaft zwei Polardiagramme 1001, 1002 dargestellt, womit die mit dem erfindungsgemäßen reflektiven Strahlformer (z.B. reflektiver Strahlformer 100 gemäß Fig. 1) erzeugte Abstrahlcharakteristik 1010, 1020 bzw. das Abstrahlprofil verdeutlicht werden kann. Die in dem Polardiagramm 1001 von Fig. 10b gezeigte Abstrahlcharakteristik 1010 ist durch eine eingeschränkte Winkelverteilung gekennzeichnet, was für viele Anwendungen des reflektiven Strahlformers von Vorteil sein kann. Darüber hinaus ist die in dem Polardiagramm 1002 von Fig. 10b gezeigte Abstrahlcharakteristik 1020 durch eine vorgegebene (relativ große) Ablenkung des Schwerpunkts der Winkelverteilung ausgezeichnet. Dies ist dahingehend vorteilhaft, dass die erzeugte Abstrahlcharakteristik in weiten Grenzen bzw. flexibel einstellbar ist. Somit kann gemäß den schematischen Darstellungen von Fig. 10a,b eine gewünschte Abstrahlcharakteristik des reflektiven Strahlformers erzeugt werden, wobei die erzeugte Abstrahlcharakteristik durch eine eingeschränkte Winkelverteilung und/oder eine Ablenkung des Schwerpunkts der Winkelverteilung ausgezeichnet sein kann. Dies ist für viele Anwendungen von reflektiven Strahlformern, wie beispielsweise zur Einstellung beliebig gerichteter Abstrahlprofile von Flächenlichtquellen, besonders vorteilhaft.

Zusammenfassend besteht der grundlegende Ansatz der vorliegenden Erfindung darin, eine rein reflektive Struktur (z.B. reflektiver Strahlformer 100 in Fig. 1) zu verwenden, bei der die Grund- und Deckfläche (erste und zweite Seite 112, 114) im Wesentlichen parallel zu der lichtemittierenden Oberfläche der flächigen Lichtquelle (Flächenlichtquelle 105) verlaufen.

Bezug nehmend auf Fig. 1 sind die Grund- und die Deckfläche bzw. die erste und die zweite Seite 112, 114 dadurch gekennzeichnet, dass dieselben eine Vielzahl von lichtdurchlässigen Öffnungen aufweisen, die durch ebenfalls reflektierende Innenflächen (reflektierende Seitenwände 117) zu lichtdurchlässigen Bereichen verbunden sind bzw. lichtdurchlässige Strahlformungsöffnungen 115 bilden. Bei dem in Fig. 1 gezeigten Ausführungsbeispiel sind die auf der der Lichtquelle zugewandten Seite liegenden Eintrittsöffnungen der lichtdurchlässigen Bereiche kleiner als die auf der der Lichtquelle abgewandten Seite liegenden Austrittsöffnungen. Ferner können gemäß dem Ausführungsbeispiel von Fig. 2a die lichtdurchlässigen Bereiche bzw. die lichtdurchlässigen Strahlformungsöffnungen 115 unter einem Winkel α gegen die Grenzflächennormale (Normale 201 in Fig. 2a) geneigt sein. Damit kann die Abstrahlcharakteristik, die einem einzelnen lichtdurchlässigen Bereich zugeordnet ist, durch das Verhältnis der Größe der eintritts- und austrittsseitigen Öffnungen, die Dicke D der reflektierenden Struktur (strahlformende flächige Struktur 110) bzw. der sich daraus ergebenden Länge *L* = *D*/cos(α) des lichtdurchlässigen Bereichs entlang der gepunkteten Linie (gestrichelte Linie 215) und die spezielle Ausformung der Kontur der Innenflächen bzw. durch die Gestalt des einzelnen lichtdurchlässigen Bereichs bestimmt werden.

Die entsprechende zweidimensionale Anordnung von lichtdurchlässigen Strahlformungsöffnungen (strahlformende flächige Struktur 210) in Fig. 2b stellt ein strahlformendes Element dar, womit die Abstrahlcharakteristik flächenhafter Lichtquellen eingestellt werden kann, ohne dass in dem strahlformenden Element verschiedene Funktionsebenen technologisch aufwendig bzw. hochpräzise ausgerichtet werden müssen.

Im Folgenden werden grundsätzliche Überlegungen zur Ausgestaltung bzw. zum erfindungsgemäßen Konzept und Vorteile der im Vorhergehenden beschriebenen Ausführungsbeispiele dargestellt.

Das theoretische Limit für eine erreichbare Winkeleinschränkung eines individuellen Lichtbündels ergibt sich aus der Etendue-Haltung und führt auf den Spezialfall des "Compound Parabolic Concentrator". Dies ist eine rotationssymmetrische Struktur, die sich aus der Anwendung des sogenannten "edge-ray principle" nach Welford/Winston ergibt. Dabei bestimmt das Verhältnis der Öffnungen die erreichbare Winkeleinschränkung. Dies ist ein grundlegender physikalischer Aspekt mit genereller Gültigkeit.

Bei einem gegebenen Öffnungsverhältnis wird die beste Transmission der Gesamtstruktur erreicht, wenn die Ausgangsöffnungen (Querschnitte auf der zweiten Seite 114) der einzelnen lichtdurchlässigen Öffnungen (Strahlformungsöffnungen) einen möglichst großen Teil der Gesamtstruktur bedecken. Beispielsweise kann dies durch die in Fig. 5a bis 5c gezeigten Ausführungsbeispiele erreicht werden. Vorteilhafte Ausführungen von periodischen oder quasi-periodischen Anordnungen (erste, zweite und dritte Anordnung 510, 520 und 530) der einzelnen lichtdurchlässigen Bereiche (lichtdurchlässige Strahlformungsöffnungen 515; 525; 535) können bei runden Ausgangsöffnungen von hexagonaler oder quadratischer Symmetrie sein, während sie bei elliptischen Ausgangsöffnungen von rhombischer Symmetrie sein können (Fig. 5a bis 5c). Die spezielle Ausformung der Kontur der Innenflächen des einzelnen lichtdurchlässigen Bereichs kann entsprechend der Zielstellung für die Abstrahlcharakteristik erfolgen, wobei Aspekte der Herstellbarkeit berücksichtigt werden sollten. Bei Ausführungsbeispielen können geeignete Formen des Schnittes der Innenkontur des lichtdurchlässigen Bereichs beispielsweise linear (konusförmig), hyperbolisch, parabolisch bzw. segmentiert, sowie ohne oder mit Neigung zur Oberflächennormalen gestaltet sein, wie es in Fig. 4a-h beispielhaft dargestellt ist. Ferner können bei weiteren Ausführungsbeispielen auch andere geeignete Änderungen der lateralen Ausdehnung bzw. des Querschnitts der lichtdurchlässigen Strahlformungsöffnungen von der ersten zu der zweiten Seite der strahlformenden flächigen Struktur bzw. entlang der Dicke-Richtung verwendet werden, d. h. dass diese Änderungen z-abhängig sind.

Bei weiteren Ausführungsbeispielen können Schnitte quer zur Achse (dritte Achse 103) bzw. die in Fig. 3a bis 3f gezeigten Querschnitte rund, elliptisch, vier- oder mehreckig sein. In der Draufsicht auf die einzelne lichtdurchlässige Öffnung (Draufsichten von Fig. 3a bis 3f) sind einige der Möglichkeiten gezeigt. Durch den begrenzten Flächenfüllfaktor, der mit den Eingangsseiten der einzelnen lichtdurchlässigen Öffnungen auf der der Lichtquelle zugewandten Seite der reflektiven Struktur bzw. der strahlformenden flächigen Struktur realisiert werden kann, wird nur ein Teil der Strahlen direkt transmittiert, während andere Strahlen zurück in Richtung der Lichtquelle reflektiert werden. Von dort können diese mit der der Flächenlichtquelle eigenen Reflektivität wieder in Richtung des strahlformenden Elements (strahlformende flächige Struktur) reflektiert werden, so dass das effiziente Licht-Recycling erhalten werden kann.

Bei weiteren Ausführungsbeispielen können die der Lichtquelle zugewandten Flächen der reflektiven Struktur zur Strahlformung beispielsweise konkav oder konvex gekrümmt ausgeführt sein. Dadurch kann eine Winkelmischung des reflektierten Lichtanteils erreicht werden, wodurch eine Verbesserung des Licht-Recyclings erreicht werden kann (siehe Fig. 7a,b). Derartige vorteilhafte Winkelmischungen können bei weiteren Ausführungsbeispielen auch durch streuende oder defraktive Strukturen auf den der Lichtquelle zugewandten Flächen des reflektiven Strahlformers bzw. auf der ersten Seite 112 erreicht werden.

Um die Lichtauskopplung aus Flächenlichtquellen, wie beispielsweise aus OLED, zu verbessern, können diese gemäß weiteren Ausführungsbeispielen mit Oberflächenstrukturen versehen werden (siehe Fig. 8a,b). Ferner kann eine hinsichtlich der Energieeffizienz vorteilhafte Ausführung für die Strahlformung von Flächenlichtquellen durch die Kombination von Flächenlichtquellen mit Strukturen zur Verbesserung der Auskopplung (Flächenlichtquelle 805) und erfindungsgemäßen reflektiven Strukturen zur Strahlformung (strahlformende flächige Struktur 710-1; 710-2) erreicht werden, wie es beispielhaft in Fig. 8a,b dargestellt ist.

Bei Flächenlichtquellen sind die lateralen Abmessungen im Vergleich zur Dicke der Lichtquelle typischerweise sehr groß, wobei die Verhältnisse der lateralen Abmessungen zur Dicke meist größer 10:1 sind und sogar 100:1 überschreiten können. Um den damit gegebenen Vorteil der geringen Dicke der Flächenlichtquellen erhalten zu können, kann die reflektive Struktur zur Strahlformung (strahlformende flächige Struktur) ebenfalls dünn ausgeführt werden. Das gelingt z.B. dadurch, dass die Größenverhältnisse der Ein- und Austrittsöffnungen der einzelnen lichtdurchlässigen Bereiche und die Dicke der reflektiven Struktur unter Beibehaltung der Abstrahlcharakteristik geeignet skaliert werden. Bei Ausführungsbeispielen liegen besonders vorteilhafte Verhältnisse der lateralen Abmessungen der ein- und ausgangsseitigen Öffnungen der lichtdurchlässigen Bereiche im Bereich von 1:1,5 und 1:4. Ferner liegen bei weiteren Ausführungsbeispielen besonders vorteilhafte Verhältnisse der lateralen Abmessungen der ausgangsseitigen Öffnungen und der Längen der lichtdurchlässigen Bereiche im Bereich von 1:2 bis 1:5 oder auch darüber. Beispielsweise hat ein erfindungsgemäßer reflektiver Strahlformer zur Erzeugung einer gewünschten Abstrahlcharakteristik mit einer Ablenkung bzw. einem Ablenkwinkel von 35° und einer Halbwertsbreite der Winkelverteilung von 30° eine Dicke von 0,8 mm, einen Radius der eintrittsseitigen Öffnung des lichtdurchlässigen Bereichs von 80 µm und ein Verhältnis der lateralen Abmessungen der ein- und ausgangsseitigen Öffnungen der lichtdurchlässigen Bereiche von 1:2.

Erfindungsgemäße reflektive strahlformende flächige Strukturen, bei denen die lichtdurchlässigen Bereiche hohl (d.h. nicht mit einem Material gefüllt) sind, lassen sich beispielsweise durch Prägetechniken herstellen. Probleme bei der Formung bzw. der Entformung bei geneigten lichtdurchlässigen Bereichen können beispielsweise dadurch umgangen werden, dass die Bewegungsrichtung von Stempel bzw. Matrize der Neigungsrichtung der lichtdurchlässigen Struktur entspricht. Andere Herstellungsverfahren wie z. B. Spritzguss sind ebenfalls anwendbar, wobei die angeführten Herstellungstechniken jedoch keine abschließende Aufzählung darstellen.

Werden die Strukturen in transparenten Materialien, wie beispielsweise in dünnen Kunststofffolien gefertigt, müssen diese nach der Formgebung reflektierend beschichtet werden. Dieser Fertigungsschritt kann entfallen, wenn Metallfolien direkt strukturiert werden. Zur Beschichtung können beispielsweise Sputterverfahren, mit denen reflektierende Metallschichten erzeugt werden können, Verwendung finden. Neben metallischen Beschichtungen ist ebenfalls eine Verwendung dielektrischer Schichten möglich, um insgesamt das Reflexionsverhalten der Grenzflächen der reflektierenden Struktur in Abhängigkeit von der Wellenlänge und dem Einfallswinkel geeignet zu gestalten.

Bei weiteren Ausführungsbeispielen des reflektiven Strahlformers können die lichtdurchlässigen Strahlformungsöffnungen mit einem transparenten Material, wie beispielsweise einem Polymer, gefüllt werden. Durch die Füllung der offenen reflektiven Struktur kann deren Festigkeit positiv beeinflusst werden. Zudem sind glatte Grenzflächen, die durch eine Füllung der lichtdurchlässigen Öffnungen hergestellt werden können, weniger anfällig für Verschmutzungen und überdies leichter zu reinigen.

Bei weiteren Ausführungsbeispielen kann durch die Wahl des Füllmaterials über den Brechungsindex die Richtwirkung beeinflusst werden, wobei weitere Füllmaterial-spezifische Effekte, wie beispielsweise eine wellenlängenabhängige Transmission, ausgenutzt werden können.

Bei weiteren Ausführungsbeispielen können gefüllte reflektive Strahlformer, wie beispielsweise durch Klebung, in direkten Kontakt mit der Flächenlichtquelle gebracht werden, so dass sich die Auskoppeleffizienz aus der Flächenlichtquelle dadurch verbessert, dass je nach den Brechzahlverhältnissen, die interne Totalreflexion an der Grenzfläche der Flächenlichtquelle zumindest teilweise unterdrückt wird. Bei der Gestaltung der Abstrahlcharakteristik sollte die an der Ausgangsöffnung des lichtdurchlässigen Bereichs auftretende Lichtbrechung, die die Möglichkeit der Winkeleinschränkung verringert, berücksichtigt werden.

Bei Ausführungsbeispielen mit streng periodischen Anordnungen der lichtdurchlässigen Bereiche können im Mittel ortsunabhängige Winkelverteilungen realisiert werden. Die Abstrahlcharakteristik der Flächenlichtquelle entspricht dabei 1:1 der Abstrahlcharakteristik der einzelnen lichtdurchlässigen Öffnung. Bei Ausführungsbeispielen mit variierenden Parametern, wie beispielsweise bezüglich des Verhältnisses der lateralen Ausdehnung der ein- und austrittsseitigen Öffnungen der lichtdurchlässigen Bereiche oder deren Neigung, können ortsabhängige Abstrahlcharakteristiken realisiert werden (siehe Fig. 6). Für die Gestaltung der einzelnen lichtdurchlässigen Öffnungen bestehen dabei dieselben Freiheitsgrade wie oben dargestellt.

Gemäß weiteren Ausführungsbeispielen kann für beidseitig abstrahlende flächenhafte Lichtquellen durch zwei erfindungsgemäße reflektive Strahlformer die Lichtverteilung in beiden Abstrahlrichtungen eingestellt werden, wie es in Bezug auf Fig. 9 beschrieben ist. Dabei können die jeweiligen reflektiven Strahlformer sowohl identische als auch unterschiedliche Bauformen aufweisen (siehe Fig. 9).

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachfolgenden Patentansprüche und nicht durch die spezifischen Einzelheiten, die anhand der Beschreibung und der Erläuterungen der Ausführungsbeispiele hierin präsentiert wurden, beschränkt sei.

Ausführungsbeispiele der vorliegenden Erfindung schaffen einen reflektiven Strahlformer zur Einstellung beliebig gerichteter Abstrahlprofile von Flächenlichtquellen. Mit dem erfindungsgemäßen reflektiven Strahlformer wird die Erzeugung einer in weiten Grenzen einstellbaren Abstrahlcharakteristik einer flächigen Lichtquelle durch eine reflektive Gesamtstruktur, in der einzelne lichtdurchlässige und strahlformende Öffnungen periodisch oder auch variabel angeordnet sind, ermöglicht.

Im Gegensatz zur Abstrahlcharakteristik von Festkörperlichtquellen, wie beispielsweise organischen Leuchtdioden (OLED), die durch Interna des inneren Aufbaus geregelt wird und in der Regel in dem ganzen Halbraum erfolgt (meist mit einer Lambertschen Richtungsverteilung mit der Flächennormalen als Zentrum, wobei die Ortsverteilung in der Regel wenig variiert), oder wie beispielsweise transparenten OLED, bei denen die Abstrahlung auch nach oben und unten erfolgen kann, kann mit dem erfindungsgemäßen reflektiven Strahlformer eine spezielle, anders gerichtete Abstrahlung, die für zahlreiche Anwendungen wünschenswert ist, erzeugt werden. Beispielsweise ermöglichen Ausführungsbeispiele der vorliegenden Erfindung eine eingeschränkte Winkelverteilung und/oder eine Ablenkung des Schwerpunkts der Winkelverteilung (siehe Fig. 10a,b).

Ganz allgemein schaffen Ausführungsbeispiele der vorliegenden Erfindung eine verbesserte Möglichkeit für die Einstellung der Abstrahlcharakteristik flächenhafter Lichtquellen.

Im Übrigen ermöglichen Ausführungsbeispiele der vorliegenden Erfindung eine weitgehend freie Einstellbarkeit der Abstrahlcharakteristik flächenhafter Lichtquellen, wobei eine technologisch aufwendige bzw. hochpräzise Ausrichtung verschiedener Funktionsebenen (Blenden, Linsen, usw.) bei der Herstellung der Strahlformer vermieden werden kann.

Die vorliegende Erfindung kann vorrangig in der Beleuchtung, sowie für alle Anwendungen, bei denen flächige Lichtquellen mit speziellen Abstrahlcharakteristiken eingesetzt werden müssen, Verwendung finden.

## Patentansprüche

1. Reflektiver Strahlformer (100) zum Erzeugen einer gewünschten Abstrahlcharakteristik aus einer Abstrahlcharakteristik einer Flächenlichtquelle (105), mit folgenden Merkmalen:
einer strahlformenden flächigen Struktur (110) mit einer Mehrzahl von lichtdurchlässigen Strahlformungsöffnungen (115), die sich von einer der Flächenlichtquelle (105) zuzuwendenden ersten Seite (112) zu einer der ersten Seite (112) gegenüberliegenden zweiten Seite (114) durch die strahlformende flächige Struktur (110) erstrecken;
wobei die lichtdurchlässigen Strahlformungsöffnungen (115) reflektierende Seitenwände (117) aufweisen; und
wobei eine laterale Ausdehnung (L1) der lichtdurchlässigen Strahlformungsöffnungen (115) auf der ersten Seite (112) der strahlformenden flächigen Struktur (110) kleiner ist als eine laterale Ausdehnung (L2) der lichtdurchlässigen Strahlformungsöffnungen (115) auf der zweiten Seite (114) der strahlformenden flächigen Struktur (110), so dass die Abstrahlcharakteristik der Flächenlichtquelle (105) bei Durchtritt durch die strahlformende flächige Struktur (110) auf die gewünschte Abstrahlcharakteristik geändert wird, **dadurch gekennzeichnet, dass** die strahlformende flächige Struktur (710-1; 710-2) auf der ersten Seite (112) derselben reflektierend ist.

2. Der reflektive Strahlformer (200) nach Anspruch 1, wobei die lichtdurchlässigen Strahlformungsöffnungen (115) der strahlformenden flächigen Struktur (110) unter einem vorbestimmten Neigungswinkel (α) gegen eine Normale (201) der strahlformenden flächigen Struktur (110) geneigt sind.

3. Der reflektive Strahlformer (100) nach Anspruch 1 oder 2, wobei die lichtdurchlässigen Strahlformungsöffnungen (310; 320; 330; 340; 350; 360) der strahlformenden flächigen Struktur (110) auf der ersten und der zweiten Seite derselben einen ersten bzw. zweiten Querschnitt (312, 314; 322, 324; 332, 334; 342, 344; 352, 354; 362, 364) aufweisen, die eine runde, elliptische, viereckige oder mehreckige Form aufweisen und zueinander kongruent oder inkongruent und in lateraler Richtung gegeneinander versetzt oder zentriert angeordnet sind.

4. Der reflektive Strahlformer (100) nach einem der Ansprüche 1 bis 3, wobei sich die laterale Ausdehnung (S) der lichtdurchlässigen Strahlformungsöffnungen (410; 420; 430; 440; 450; 460; 470; 480) von der ersten zu der zweiten Seite (112, 114) linear, hyperbolisch, parabolisch oder segmentiert ändert.

5. Der reflektive Strahlformer (100) nach einem der Ansprüche 1 bis 4, wobei die lichtdurchlässigen Strahlformungsöffnungen (515; 525; 535) der strahlformenden flächigen Struktur (110) auf der zweiten Seite (114) derselben regelmäßig nebeneinander angeordnet sind, wobei die regelmäßige Anordnung (510; 520; 530) ein hexagonales, quadratisches oder rhombisches oder dreieckiges Gitter ist.

6. Der reflektive Strahlformer (600) nach einem der Ansprüche 1 bis 5, wobei sich zwischen benachbarten lichtdurchlässigen Strahlformungsöffnungen (615-1, 615-2) das Verhältnis zwischen der lateralen Ausdehnung (L1, L1') der lichtdurchlässigen Strahlformungsöffnungen (615-1, 615-2) auf der ersten Seite (112) und der lateralen Ausdehnung (L2, L2') der lichtdurchlässigen Strahlformungsöffnungen auf der zweiten Seite (114) und/oder der Neigungswinkel (α, α') der lichtdurchlässigen Strahlformungsöffnungen (615-1, 615-2) lateral ändert.

7. Der reflektive Strahlformer (700-2) nach einem der Ansprüche 1 bis 6, wobei die erste Seite (712) zwischen den lichtdurchlässigen Strahlformungsöffnungen (115) konkav oder konvex gewölbt ist.

8. Der reflektive Strahlformer (100) nach einem der Ansprüche 1 bis 7, wobei die erste Seite (112) zwischen den lichtdurchlässigen Strahlformungsöffnungen (115) eine diffraktive oder streuende Struktur aufweist.

9. Der reflektive Strahlformer (100) nach einem der Ansprüche 1 bis 8, wobei ein Verhältnis zwischen der lateralen Ausdehnung (L1) der lichtdurchlässigen Strahlformungsöffnungen (115) auf der ersten Seite (112) der strahlformenden flächigen Struktur (110) und der lateralen Ausdehnung (L2) der lichtdurchlässigen Strahlformungsöffnungen (115) auf der zweiten Seite (114) der strahlformenden flächigen Struktur (110) in einem Bereich von 1:1,4 bis 1:3 liegt.

10. Der reflektive Strahlformer (100) nach einem der Ansprüche 1 bis 9, wobei ein Verhältnis zwischen der lateralen Ausdehnung (L2) der lichtdurchlässigen Strahlformungsöffnungen (115) auf der zweiten Seite (114) und einer Dicke (D) der strahlformenden flächigen Struktur (110) zwischen der ersten Seite (112) und der zweiten Seite (114) in einem Bereich von 1:1,5 bis 1:10 liegt.

11. Der reflektive Strahlformer (100) nach einem der Ansprüche 1 bis 10, wobei die lichtdurchlässigen Strahlformungsöffnungen (115) der strahlformenden flächigen Struktur (110) mit einem transparenten Material gefüllt sind.

12. System mit einem reflektiven Strahlformer (100) nach einem der Ansprüche 1 bis 11, das ferner die Flächenlichtquelle (105) umfasst, wobei die lichtdurchlässigen Strahlformungsöffnungen (115) der strahlformenden flächigen Struktur (110) mit einem transparenten Material gefüllt sind, wobei die erste Seite (112) der strahlformenden flächigen Struktur (110) an die Flächenlichtquelle (105) angrenzt.

13. System (900) mit einem reflektiven Strahlformer (900-1) nach einem der Ansprüche 1 bis 12, das ferner einen weiteren reflektiven Strahlformer (900-2) gemäß einem der Ansprüche 1 bis 12 aufweist, wobei die Flächenlichtquelle (905) beidseitig abstrahlend ist und zwischen dem reflektiven Strahlformer (900-1) und dem weiteren reflektiven Strahlformer (900-2) angeordnet ist, so dass die Abstrahlcharakteristik der beidseitig abstrahlenden Flächenlichtquelle (905) bei Durchtritt durch die strahlformende flächige Struktur (710-1) des reflektiven Strahlformers (900-1) und die strahlformende flächige Struktur (710-2) des weiteren reflektiven Strahlformers (900-2) eingestellt wird.

## Claims

1. A reflective beam shaper (100) for generating a desired radiation characteristic from a radiation characteristic of a planar light source (105), comprising:
a beam-shaping planar structure (110) having a plurality of translucent beam-shaping openings (115) which extend from a first side (112) to be facing the planar light source (105) to a second side (114) opposite to the first side (112) through the beam-shaping planar structure (110);
wherein the translucent beam-shaping openings (115) comprise reflective sidewalls (117); and
wherein a lateral extension (L1) of the translucent beam-shaping openings (115) on the first side (112) of the beam-shaping planar structure (112) is smaller than a lateral extension (L2) of the translucent beam-shaping openings (115) on the second side (114) of the beam-shaping planar structure (110) so that the radiation characteristic of the planar light source (105) is altered to the desired radiation characteristic when passing through the beam-shaping planar structure (110),
**characterized in that**:
the beam-shaping planar structure (710-1; 710-2) is reflective on its first side (112).

2. The reflective beam shaper (200) in accordance with claim 1, wherein the translucent beam-shaping openings (115) of the beam-shaping planar structure (110) are tilted relative to a normal (201) of the beam-shaping planar structure (110) under a predetermined tilt angle (α).

3. The reflective beam shaper (100) in accordance with claims 1 or 2, wherein the translucent beam-shaping openings (310; 320; 330; 340; 350; 360) of the beam-shaping planar structure (110) comprise a first and second cross sections (312, 314; 322, 324; 332, 334; 342, 344; 352, 354; 362, 364) on the first and second sides thereof, respectively, which comprise a round, elliptical, quadrangular or polygonal shape and are arranged relative to each other to be congruent or incongruent and laterally offset from each other or centered.

4. The reflective beam shaper (100) in accordance with any of claims 1 to 3, wherein the lateral extension (S) of the translucent beam-shaping opening (410; 420; 430; 440; 450; 460; 470; 480) changes from the first to the second side (112, 114) in a linear, hyperbolic, parabolic or segmented manner.

5. The reflective beam shaper (100) in accordance with any of claims 1 to 4, wherein the translucent beam-shaping openings (515; 525; 535) of the beam-shaping planar structure (110) on the second side (114) thereof are arranged regularly next to one another, wherein the regular arrangement (510; 520; 530) is a hexagonal, squared or rhombic or triangular grid.

6. The reflective beam shaper (600) in accordance with any of claims 1 to 5, wherein, between neighboring translucent beam-shaping openings (615-1, 615-2), the ratio between the lateral extension (L1, L1') of the translucent beam-shaping openings (614-1, 615-2) on the first side (112) and the lateral extension (L2, L2') of the translucent beam-shaping openings on the second side (114) and/or the tilt angle (α, α') of the translucent beam-shaping openings (615-1, 615-2) change/s laterally.

7. The reflective beam shaper (700-2) in accordance with any of claims 1 to 6, wherein the first side (712) is curved in a convex or concave manner between the translucent beam-shaping openings (115).

8. The reflective beam shaper (100) in accordance with any of claims 1 to 7, wherein the first side (112) comprises a diffractive or scattering structure between the translucent beam-shaping openings (115).

9. The reflective beam shaper (100) in accordance with any of claims 1 to 8, wherein a ratio between the lateral extension (L1) of the translucent beam-shaping openings (115) on the first side (112) of the beam-shaping planar structure (110) and the lateral extension (L2) of the translucent beam-shaping openings (115) on the second side (114) of the beam-shaping planar structure (110) is in a range from 1:1.4 to 1:3.

10. The reflective beam shaper (100) in accordance with any of claims 1 to 9, wherein a ratio between the lateral extension (L2) of the translucent beam-shaping openings (115) on the second side (114) and a thickness (D) of the beam-shaping planar structure (110) between the first side (112) and the second side (114) is in a range from 1:1.5 to 1:10.

11. The reflective beam shaper (100) in accordance with any of claims 1 to 10, wherein the translucent beam-shaping openings (115) of the beam-shaping planar structure (110) are filled by a transparent material.

12. A system comprising a reflective beam shaper (100) in accordance with any of claims 1 to 11, further comprising the planar light source (105), wherein the translucent beam-shaping openings (115) of the beam-shaping planar structure (110) are filled by a transparent material, wherein the first side (112) of the beam-shaping planar structure (110) is adjacent to the planar light source (105).

13. A system (900) comprising a reflective beam shaper (900-1) in accordance with any of claims 1 to 12, further comprising a further reflective beam shaper (900-2) in accordance with any of claims 1 to 12, wherein the planar light source (905) is radiating to both sides and arranged between the reflective beam shaper (900-1) and the further reflective beam shaper (900-2) so that the radiation characteristic of the planar light source (905) radiating to both sides is adjusted when passing through the beam-shaping planar structure (710-1) of the reflective beam shaper (900-1) and the beam-shaping planar structure (710-2) of the further reflective beam shaper (900-2).

## Revendications

1. Dispositif réflecteur de mise en forme de faisceau (100) destiné à générer une caractéristique de rayonnement souhaitée à partir d'une caractéristique de rayonnement d'une source de lumière surfacique (105), aux caractéristiques suivantes:
une structure plane de mise en forme de faisceau (110) avec une pluralité d'ouvertures de mise en forme de faisceau laissant passer la lumière (115) qui s'étendent d'un premier côté (112) devant être orienté vers la source de lumière (105) à un deuxième côté (114) opposé au premier côté (112) à travers la structure plane de mise en forme de faisceau (110);
dans lequel les ouvertures de mise en forme de faisceau laissant passer la lumière (115) présentent des parois latérales réfléchissantes (117); et
dans lequel une extension latérale (L1 des ouvertures de mise en forme de faisceau laissant passer la lumière (115) du premier côté (112) de la structure plane de mise en forme de faisceau (110) est plus petite qu'une extension latérale (L2) des ouvertures de mise en forme de faisceau laissant passer la lumière (115) du deuxième côté (114) de la structure plane de mise en forme de faisceau (110), de sorte que la caractéristique de rayonnement de la source de lumière surfacique (105) soit modifiée, lors du passage à travers la structure plane de mise en forme de faisceau (110), à la caractéristique de rayonnement souhaitée,
**caractérisé par le fait que** la structure plane de mise en forme de faisceau (710-1; 710-2) est réfléchissante du premier côté (112) de cette dernière.

2. Dispositif réflecteur de mise en forme de faisceau (200) selon la revendication 1, dans lequel les ouvertures de mise en forme de faisceau laissant passer la lumière (115) de la structure plane de mise en forme de faisceau (110) sont inclinées selon un angle d'inclinaison prédéterminé (α) par rapport à une normale (201) de la structure plane de mise en forme de faisceau (110).

3. Dispositif réflecteur de mise en forme de faisceau (100) selon la revendication 1 ou 2, dans lequel les ouvertures de mise en forme de faisceau laissant passer la lumière (310; 320; 330; 340; 350; 360) de la structure plane de mise en forme de faisceau (110) présentent, du premier et du deuxième côté de cette dernière, une première ou une deuxième section (312, 314; 322, 324; 332, 334; 342, 344; 352, 354; 362, 364) qui présentent une forme ronde, elliptique, carrée ou polygonale et sont disposées de manière congruente ou non congruente entre elles et de manière décalée ou centrée l'une par rapport à l'autre.

4. Dispositif réflecteur de mise en forme de faisceau (100) selon l'une des revendications 1 à 3, dans lequel l'étendue latérale (S) des ouvertures de mise en forme de faisceau laissant passer la lumière (410; 420; 430; 440; 450; 460; 470; 480) varie du premier au deuxième côté (112, 114) de manière linéaire, hyperbolique, parabolique ou segmentée.

5. Dispositif réflecteur de mise en forme de faisceau (100) selon l'une des revendications 1 à 4, dans lequel les ouvertures de mise en forme de faisceau laissant passer la lumière (515; 525; 535) de la structure plane de mise en forme de faisceau (110) sont, du deuxième côté (114) de cette dernière, disposées régulièrement adjacentes l'une à l'autre, la disposition régulière (510; 520; 530) étant une grille hexagonale, carrée ou en forme de losange ou triangulaire.

6. Dispositif réflecteur de mise en forme de faisceau (600) selon l'une des revendications 1 à 5, dans lequel, entre les ouvertures de mise en forme de faisceau laissant passer la lumière adjacentes (615-1, 615-2), le rapport entre l'extension latérale (L1, L1') des ouvertures de mise en forme de faisceau laissant passer la lumière (615-1, 615-2) du premier côté (112) et l'extension latérale (L2, L2') des ouvertures de mise on forme de faisceau laissant passer la lumière du deuxième côté (114) et/ou l'angle d'inclinaison (α, α') des ouvertures de mise en forme de faisceau laissant passer la lumière (615-1, 615-2) varie latéralement.

7. Dispositif réflecteur de mise en forme de faisceau (700-2) selon l'une des revendications 1 à 6, dans lequel le premier côté (712) est courbé de manière concave ou convexe entre les ouvertures de mise en forme de faisceau laissant passer la lumière (115).

8. Dispositif réflecteur de mise en forme de faisceau (100) selon l'une des revendications 1 à 7, dans lequel le premier côté (112) présente, entre les ouvertures de mise en forme de faisceau laissant passer la lumière (115), une structure de diffraction ou de diffusion.

9. Dispositif réflecteur de mise en forme de faisceau (100) selon l'une des revendications 1 à 8, dans lequel un rapport entre l'extension latérale (L1) des ouvertures de mise en forme de faisceau laissant passer la lumière (115) du premier côté (112) de la structure plane de mise en forme de faisceau (110) et l'extension latérale (L2) des ouvertures de mise en forme de faisceau laissant passer la lumière (115) du deuxième côté (114) de la structure plane de mise en forme de faisceau (110) se situe dans une plage de 1:1,4 à 1:3.

10. Dispositif réflecteur de mise en forme de faisceau (100) selon l'une des revendications 1 à 9, dans lequel un rapport entre l'extension latérale (L2) des ouvertures de mise en forme de faisceau laissant passer la lumière (115) du deuxième côté (114) et une épaisseur (D) de la structure plane de mise en forme de faisceau (110) entre le premier côté (112) et le deuxième côté (114) se situe dans une plage de 1:1,5 à 1:10.

11. Dispositif réflecteur de mise en forme de faisceau (100) selon l'une des revendications 1 à 10, dans lequel les ouvertures de mise en forme de faisceau laissant passer la lumière (115) de la structure plane formation de faisceau (1.10) sont remplies d'un matériau transparent.

12. Système avec un dispositif réflecteur de mise en forme de faisceau (100) selon l'une des revendications 1 à 11, comportant par ailleurs la source de lumière surfacique (105), dans lequel les ouvertures de mise en forme de faisceau laissant passer la lumière (115) de la structure plane de mise en forme de faisceau (110) sont remplies d'un matériau transparent, dans lequel le premier côté (112) de la structure plane de mise en forme de faisceau (110) est adjacent à la source de lumière surfacique (105).

13. Système (900) avec un dispositif réflecteur de mise en forme de faisceau (900-1) selon l'une des revendications 1 à 12, présentant par ailleurs un autre dispositif réflecteur de mise en forme de faisceau (900-2) selon l'une des revendications 1 à 12, dans lequel la source de lumière surfacique (905) est rayonnante des deux côtés et est disposée entre le dispositif réflecteur de mise en forme de faisceau (900-1) et l'autre dispositif réflecteur de mise en forme de faisceau (900-2), de sorte que la caractéristique de rayonnement de la source de lumière surfacique rayonnant des deux côtés (905) soit réglée lors du passage à travers la structure plane de mise en forme de faisceau (710-1) du dispositif réflecteur de mise en forme de faisceau (900-1) et la structure plane de mise en forme de faisceau (710-2) de l'autre dispositif réflecteur de mise en forme de faisceau (900-2).
